# EUROPÄISCHE PATENTSCHRIFT

(11) **EP 3 538 630 B1**
(45) Veröffentlichungstag und Bekanntmachung des Hinweises auf die Patenterteilung: **07.06.2023**
(21) Anmeldenummer: 17797541.4
(22) Anmeldetag: 24.10.2017
(51) Int. Cl.: C11D 3/20, C11D 3/382, C11D 17/00

(54) **WÄSSRIGE WASCH- ODER REINIGUNGSMITTEL-ZUSAMMENSETZUNGEN, ENTHALTEND NATÜRLICHE WACHSE ALS TRÜBENDE MITTEL**
AQUEOUS WASHING OR CLEANING AGENT COMPOSITIONS CONTAINING NATURAL WAXES AS OPACIFYING AGENTS
COMPOSITIONS AQUEUSES DE PRODUITS DE LAVAGE OU DE NETTOYAGE CONTENANT DES CIRES NATURELLES COMME AGENTS OPACIFIANTS

(30) Priorität: 14.11.2016 DE 102016121827
(43) Veröffentlichungstag der Anmeldung: 18.09.2019
(73) Patentinhaber: Werner & Mertz GmbH, 55120 Mainz (DE)
(72) Erfinder: ENDLEIN, Edgar, 29559 Wrestedt (DE); ROSENTHAL, Brigitte, 55128 Mainz (DE)
(74) Vertreter: Eisenführ Speiser
(86) Internationale Anmeldenummer: PCT/EP2017/077060
(87) Internationale Veröffentlichungsnummer: WO 2018/086857

(56) Entgegenhaltungen:
- WO-A1-92/11330
- WO-A1-99/01529
- DE-A1- 10 034 619
- US-A- 2 519 062
- US-A- 5 306 488
- US-A1- 2011 172 135

## Beschreibung

Die vorliegende Erfindung betrifft wässrige Wasch- oder Reinigungsmittel-Zusammensetzungen, enthaltend natürliche Wachse als trübende Mittel, die Verwendung von natürlichen Wachsen als trübende Mittel in wässrigen Wasch- oder Reinigungsmittel-Zusammensetzungen sowie ein Verfahren zur Herstellung solcher Zusammensetzungen.

Endverbraucherprodukte im Bereich der Reinigung von harten und textilen Oberflächen sowie von Haut und Haar des Menschen, insbesondere wässrige Wasch-oder Reinigungsmittel-Zusammensetzungen, enthalten in der Regel als waschaktive Substanzen sogenannte Tenside, die aufgrund Ihrer oberflächenaktiven Eigenschaften Grenzflächenspannungen erniedrigen, so dass Verunreinigungen wie z.B. Fette und Öle emulgiert und mit der Waschlösung abtransportiert werden können. Neben den vorgenannten tensidischen Hauptwirkstoffen kann man weiterhin eine Reihe von Additiven einsetzen, die ebenfalls einen Beitrag zur Wasch- bzw. Reinigungswirkung leisten können. Als derartige Additive sind beispielsweise zu nennen Hydrotrope (Lösungsvermittler), Lösungsmittel, Enzyme, Säuren, Alkalien oder Komplexbildner. Weiterhin können Hilfsstoffe eingesetzt werden, welche die Stabilität von Wasch- oder Reinigungsmittel-Zusammensetzungen beeinflussen können, wie etwa pH-Regulatoren oder Puffer-Systeme, Antioxidantien, UV-Filter, Konservierungsmittel, rheologische Additive oder Elektrolyte.

Schließlich können in wässrigen Wasch- oder Reinigungsmittel-Zusammensetzungen auch Substanzen eingesetzt werden, die primär die menschlichen Sinne ansprechen, wie z.B. Duft- oder Farbstoffe.

Eine spezielle Form der Produktästhetik wässriger Wasch- oder Reinigungsmittel-Zusammensetzungen liegt im Grad ihrer Transluzenz (Lichtdurchlässigkeit). Je nach eingesetzter Technik können Lichtdurchlässigkeiten von völlig transparent über teillichtdurchlässige Zwischenstufen bis hin zu völlig opak (lichtundurchlässig) erhalten werden. Daneben können auch bestimmte optische Zusatzeffekte erzielt werden, wie z.B. Perlglanz. Solche die Lichtdurchlässigkeit beeinflussenden Techniken können wässrigen Wasch- oder Reinigungsmittel-Zusammensetzungen neben vor allem ästhetischen aber auch funktionale Eigenschaften verleihen und z.B. der Rückfettung der Haut dienen.

Es sind heute eine Reihe von tensidischen Wasch- und Reinigungsmitteln (sogenannte "rinse-off" Produkte) und von reinigenden Kosmetika wie Flüssigseifen, Dusch- oder Schaumbäder sowie Shampoos bekannt, deren Lichtdurchlässigkeiten getrübt sind, beispielsweise im Farbton milchig-weiß. In den vorgenannten Mitteln wird diese Trübung heute fast ausnahmslos durch Zusatz von speziellen Kunststoff-Dispersionen erreicht, insbesondere durch solche auf Basis von Styrol-Acrylat-Copolymeren (vgl. etwa Styrol/Acrylat-Polymer mit CAS RN 9010-92-8), worin die Kunststoff-Teilchen in Form fester Partikel, meist in einer Teilchengröße von etwa 170 nm und darüber vorliegen. Da solche Styrol-Acrylat-Copolymer-Partikel nicht biologisch abbaubar sind, wird heute u.a. aus Gründen des Gewässerschutzes empfohlen, auf deren Einsatz in Pflegemitteln zu verzichten (siehe etwa Veröffentlichung auf den Internet-Seiten des Deutschen Umweltbundesamtes vom 16.03.2016: "Mikroplastik in Kosmetika - Was ist das ?").

Im Sinne der Umweltverträglichkeit ist es außerdem von Vorteil, wenn auch die weiteren Inhaltsstoffe wässriger Wasch- oder Reinigungsmittel in Kläranlagen und/oder vorzugsweise biologisch abbaubar sind, wie an sich bekannte biologisch abbaubare anionische oder nichtionische Tenside, etwa auf Basis von Pflanzenölen.

Ein weiterer Nachteil der vorgenannten Styrol-Acrylat-Copolymere ist, dass sie in wässrigen Wasch- oder Reinigungsmittel-Zusammensetzungen zur Sedimentation neigen, so dass entsprechende Produkte nach einiger Zeit der Lagerung vielfach einen optisch inakzeptablen Bodensatz aufweisen. Durch die beschriebene Sedimentation wird natürlich die Akzeptanz eines davon betroffenen Produktes beim Endverbraucher beeinträchtigt. Dies macht sich insbesondere (aber nicht nur) bemerkbar beim Einsatz der Styrol-Acrylat-Copolymere in wässrigen Wasch- oder Reinigungsmittel-Zusammensetzungen, welche stark verdünnt sind und/oder welche eine erhöhte Konzentration an Elektrolyten (wie z.B. anorganischen dissoziierbaren Salzen) enthalten, insbesondere an Natriumcarbonat. Unter einer erhöhten Konzentration an Elektrolyten wird im Sinne der vorliegenden Erfindung ein Gehalt an solchen Elektrolyten von 0,75 Gew.- % oder mehr verstanden, insbesondere ein Gehalt von 1,0 Gew.-% oder mehr, jeweils bezogen auf die Gesamtmasse einer betrachteten wässrigen Wasch- oder Reinigungsmittel-Zusammensetzung. Unter einer starken Verdünnung bzw. einer stark verdünnten wässrigen Wasch- oder Reinigungsmittel-Zusammensetzung (z.B. einer wasserdünnen Zusammensetzung) wird im Sinne der vorliegenden Erfindung eine Zusammensetzung verstanden, deren dynamische Viskosität < 100 mPa s, vorzugsweise < 10 mPa s beträgt, jeweils gemessen mit einem Brookfield-Rotationsviskosimeter, Spindel LV1 bei 100 UPM und einer Temperatur von 20 °C.

In wässrigen Wasch- oder Reinigungsmittel-Zusammensetzungen, welche Styrol-Acrylat-Copolymere als trübendes Mittel enthalten, insbesondere in solchen, welche stark verdünnt sind und/oder welche eine erhöhte Konzentration an Elektrolyten aufweisen, lässt sich bei längerer Lagerung von ca. drei bis sechs Monaten bereits bei einer Temperatur von 23 °C, insbesondere aber bei erhöhten Temperaturen von ca. 40°C oder im Bereich von 40 °C bis 60 °C, recht häufig eine unerwünschte Sedimentation des Styrol-Acrylat-Copolymers beobachten. Von Wasch-oder Reinigungsmittel-Zusammensetzungen, welche die vorgenannte Lagerung bei 40 °C oder im Bereich von 40 °C bis 60 °C ohne erkennbare Einbußen an Produktqualität überdauern, also z.B. ohne erkennbare Anzeichen von Sedimentation, wird dagegen allgemein angenommen, dass sie unter Realbedingungen (schwankende Temperaturen aufgrund der Jahres- und Tageszeiten etc.) für zumindest zwei Jahre bei gleichbleibender Qualität gelagert werden können. Darüber hinaus gibt ein solcher positiv bestandener Test der Lagerstabilität (bei 40 °C oder im Bereich von 40 °C bis 60 °C) auch Hinweise auf die Eignung der Produkte für den Vertrieb in wärmeren Klimazonen.

In der Schrift WO 03/033634A1 werden aniontensidfreie niedrigviskose Trübungsmittel zur Anwendung in oberflächenaktiven Haushaltsprodukten beschrieben, welche Wachskörper, amphotere Tenside, Fettsäurepartialglyceride, Fettsäurepolyglycolester und gegebenenfalls Polyole in einem bestimmten Gewichtsverhältnis enthalten. Als weitere Hilfs- oder Zusatzstoffe können u.a. auch bestimmte Wachse vorkommen.

In der Schrift WO 92/11330 wird ein Verfahren zur Herstellung von Reinigungs- und Pflegemitteln beschrieben, worin man eine Wachsemulsion, die Alkylglykosid als Emulgator enthält, mit den übrigen Bestandteilen solcher Mittel vermischt.

In der Schrift US 2011/0172135 werden Zusammensetzungen beschrieben, welche Nanowachspartikel enthalten und zum gleichzeitigen Waschen und Wachsen eines Motorfahrzeugs vorgesehen sind.

In der Schrift US 5,496,493 wird ein "Ultra mild personal cleansing bar containg smaller-sized particulate wax" beschrieben.

Das Dokument US 5,306,488 befasst sich mit einer kosmetischen Zusammensetzung für Haare, enthaltend eine Wachs-Mikrodispersion, sowie mit einem Verfahren zur Behandlung der Haare unter Verwendung der Zusammensetzung.

Das Dokument DE 100 34 619 A1 offenbart aniontensidfreie niedrigviskose Trübungsmittel sowie Trübungsmittelzubereitungen auf Basis von Wachskörpern.

Das Dokument WO 99/01529 A1 gibt ein Verfahren zur Erzeugung von intensiven Weißtrübungen in wässrigen tensidischen Zubereitungen an.

Das Dokument US 2,519,062 betrifft ein Lotion-Shampoo, insbesondere eine trübe Shampoo-Flüssigkeit.

Die Firmenschrift "Koster Keunen: Carnauba Milk - Natural (Wax#576B) Watertown, CT, USA 2015" beschreibt eine wässrige Dispersion von Carnaubawachs für verschiedene Anwendungszwecke.

Es war eine primäre Aufgabe der vorliegenden Erfindung, trübe wässrige Wasch-oder Reinigungsmittel-Zusammensetzungen zur Verfügung zu stellen, welche auch bei längerer Lagerung und selbst bei erhöhten Temperaturen keine oder nur eine äußerst geringe Neigung zur Sedimentation aufweisen, auf den Einsatz herkömmlicher Trübungsmittel auf Kunststoffbasis ganz oder weitgehend verzichten und vorzugsweise mit an sich bekannten, biologisch abbaubaren anionischen oder nichtionischen Tensiden kombinierbar sind. Vorzugsweise sollte die Erfindung solche vorgenannten trüben wässrigen Wasch- oder Reinigungsmittel-Zusammensetzungen bereitstellen, welche die besagten vorteilhaften Eigenschaften auch bei starker Verdünnung und/oder in Anwesenheit einer erhöhten Elektrolytkonzentration beibehalten, ohne dabei zur Sedimentation, insbesondere durch Ausfall des trübenden Mittels, zu neigen und ohne dass hierfür der Zusatz weiterer Additive notwendig wäre.

Es war eine spezifische weitere Aufgabe der vorliegenden Erfindung, eine neue Verwendung von biologisch abbaubaren, vorzugsweise natürlichen Wachsen als trübende Mittel in wässrigen Wasch- oder Reinigungsmittel-Zusammensetzungen zur Verfügung zu stellen.

Eine weitere Aufgabe der vorliegenden Erfindung war es, ein Verfahren zur Herstellung trüber wässriger Wasch- oder Reinigungsmittel-Zusammensetzungen der vorstehend angegebenen Art zur Verfügung zu stellen.

Die Erfindung wird in den beigefügten Ansprüchen näher beschrieben und/oder definiert. Ausführungsformen und spezielle und/oder bevorzugte Ausführungsformen der Erfindung werden nachfolgend genauer beschrieben. Sofern nicht anders angegeben, lassen sich bevorzugte Aspekte oder Ausführungsformen der Erfindung mit anderen Aspekten oder Ausführungsformen der Erfindung, insbesondere mit anderen bevorzugten Aspekten oder Ausführungsformen, kombinieren. Die Kombination von jeweils bevorzugten Aspekten oder Ausführungsformen miteinander ergibt jeweils wieder bevorzugte Aspekte oder Ausführungsformen der Erfindung. Ausführungsformen, Aspekte oder Eigenschaften, welche im Zusammenhang mit der vorliegenden Erfindung für die erfindungsgemäßen wässrigen Wasch- oder Reinigungsmittel-Zusammensetzungen beschrieben oder als bevorzugt beschrieben werden, gelten jeweils entsprechend bzw. sinngemäß auch für die erfindungsgemäßen Verwendungen bzw. Verfahren.

Sofern im Folgenden Zusammensetzungen, Verwendungen oder Verfahren beschrieben werden, welche näher bestimmte Ausführungsformen, Bestandteile oder Merkmale "umfassen" oder "enthalten", soll jeweils auch die in einem engeren Umfang zu verstehende entsprechende Variante der Zusammensetzungen, Verwendungen oder Verfahren mit offenbart sein, welche aus diesen jeweils näher bestimmten Ausführungsformen, Bestandteilen oder Merkmalen "besteht".

Es wurde nun gefunden, dass die primäre Aufgabe gelöst wird durch eine erfindungsgemäß bereitgestellte wässrige Wasch- oder Reinigungsmittel-Zusammensetzung, enthaltend eine die Zusammensetzung trübende Menge an Partikeln aus einem Wachs oder mehreren Wachsen, jeweils ausgewählt aus der Gruppe bestehend aus Montanwachs, Carnaubawachs und deren Mischungen, wobei 85 Vol.-% oder mehr der Partikel dieser Wachse eine durch Laserbeugung gemessene Teilchengröße von < 15 µm besitzen ("D85"-Wert), wie in den beigefügten Ansprüchen definiert, wobei die Zusammensetzung zusätzlich Natriumcarbonat umfasst. Die in erfindungsgemäßen Zusammensetzungen enthaltenen Partikel von Carnaubawachs und Montanwachs können dabei in jedem beliebigen Mischungsverhältnis eingesetzt werden. Bevorzugt ist allerdings eine erfindungsgemäße Zusammensetzung der vorstehend beschriebenen Art, wobei die die Zusammensetzung trübende Menge an Partikeln Carnaubawachs oder eine Mischung von Carnaubawachs mit Montanwachs umfasst. Besonders bevorzugt ist eine solche erfindungsgemäße oder bevorzugte erfindungsgemäße Zusammensetzung, worin die die Zusammensetzung trübende Menge an Partikeln nur Carnaubawachs umfasst.

Carnaubawachs (Synonyme: Karnaubawachs, Brazil wax, E 903; registriert unter CAS RN 8015-86-9 in der "Coslng-Datenbank" der Europäischen Kommission zur Information über kosmetische Substanzen und Inhaltsstoffe, welche z.B. in der EU-Kosmetik-Verordnung Nr. 1223/2009 angegeben sind) ist ein an sich bekanntes natürliches Pflanzenwachs, welches aus den Blättern der brasilianischen Fächerpalme Copernicia prunifera oder Carnaubapalme (Copernicia cerifera) gewonnen werden kann. Hauptinhaltsstoffe sind Ester von Wachssäuren, ω-Hydroxycarbonsäuren und Zimtsäuren mit Wachsalkoholen und Diolen, freie Wachssäuren wie Carnaubasäure sowie langkettige Alkohole, Diole und gesättigte Kohlenwasserstoffe.

Montanwachs (Synonym: Bergwachs, registriert unter CAS RN 8002-53-7 in der Coslng-Datenbank) kann aus natürlich vorkommender Braunkohle hergestellt werden. Hauptbestandteile sind Ester von C22-C34 Fettsäuren mit C24-, C26- und C28-Wachsalkoholen.

Als flüssige wässrige Wasch- oder Reinigungsmittel-Zusammensetzungen im Sinne der vorliegenden Erfindung kommen insbesondere solche zur Anwendung im Haushalt oder in der Industrie in Frage, bevorzugt solche zur Reinigung harter Oberflächen wie Allzweck- oder Küchenreiniger.

Die hier beschriebenen trübenden Partikel ermöglichen insbesondere die Formulierung von erfindungsgemäßen lagerstabilen Zusammensetzungen mit hohen Konzentrationen von Elektrolyten wie vorzugsweise Natriumcarbonat (auch bekannt als Soda), beispielsweise in Konzentrationen von mindestens 0,75 Gew.-% bezogen auf die Gesamtmasse der Zusammensetzung, und führen zu einer erwünschten, ansprechenden, milchig-weißen Trübung bei überraschend geringer Neigung zur Sedimentation. Natriumcarbonat ist u.a. bekannt als natürliches Mittel zur Entfernung von Fetten, so dass die hier beschriebenen bevorzugten Natriumcarbonat-haltigen Wasch- oder Reinigungsmittel-Zusammensetzungen insbesondere zum Einsatz in allen Bereichen geeignet sind, in denen es auf die Reinigungswirkung gegenüber Fett oder Fetten besonders ankommt. Eine erfindungsgemässe wässerige Wasch-oder Reinigungsmittel-Zusammensetzung umfasst zusätzlich Natriumcarbonat.

Die erfindungsgemäße Wasch- oder Reinigungsmittel-Zusammensetzung enthalten Wachspartikel einer definierten, durch Laserbeugung gemessenen Teilchengrößenverteilung: 85 Vol.-% oder mehr der Partikel der vorstehend genannten Wachse oder Wachsmischungen in erfindungsgemäßen Zusammensetzungen besitzen eine durch Laserbeugung gemessene Teilchengröße von < 15 µm

Eine Wasch- oder Reinigungsmittel-Zusammensetzung, enthaltend:
- eine die Zusammensetzung trübende Menge an Partikeln aus einem Wachs oder mehreren Wachsen, jeweils ausgewählt aus der Gruppe bestehend aus Montanwachs, Carnaubawachs und deren Mischungen, vorzugsweise jeweils ausgewählt aus Carnaubawachs oder einer Mischung von Carnaubawachs und Montanwachs, wobei 85 Vol.-% oder mehr der Partikel dieser Wachse eine durch Laserbeugung gemessene Teilchengröße von < 15 µm besitzen und
- Natriumcarbonat, vorzugsweise einen Anteil an Natriumcarbonat von mindestens 0,75 Gew.-%, besonders bevorzugt im Bereich von 0,75 Gew.-% bis 2,0 Gew.-%, jeweils bezogen auf die Gesamtmasse der Zusammensetzung. ist erfindungsgemäss.

In eigenen Versuchen konnte gezeigt werden, dass erfindungsgemäße Wasch- oder Reinigungsmittel-Zusammensetzungen mit Natriumcarbonat unter praxisrelevanten Bedingungen über einen Zeitraum von mehreren Monaten sedimentationsstabil blieben.

Bevorzugt ist auch eine erfindungsgemäße oder bevorzugte erfindungsgemäße wässrige Wasch- oder Reinigungsmittel-Zusammensetzung, worin 90 Vol.-% oder mehr, bevorzugt 95 Vol.-% oder mehr, der Partikel aus einem Wachs oder mehreren Wachsen, jeweils ausgewählt aus der Gruppe bestehend aus Montanwachs, Carnaubawachs und deren Mischungen, eine Teilchengröße von < 15 µm besitzen, bevorzugt eine Teilchengröße von < 12 µm, besonders bevorzugt eine Teilchengröße von < 10 µm, ganz besonders bevorzugt eine Teilchengröße von < 7 µm, am meisten bevorzugt eine Teilchengröße von < 1,0 µm. Bevorzugt ist hierbei eine erfindungsgemäße Zusammensetzung, worin 90 Vol.-% oder mehr der Partikel aus einem Wachs oder mehreren Wachsen, jeweils ausgewählt aus der Gruppe bestehend aus Montanwachs, Carnaubawachs und deren Mischungen, eine Teilchengröße von < 7 µm, besonders bevorzugt eine Teilchengröße von < 1,0 µm besitzen. Weiterhin ist eine solche erfindungsgemäße Zusammensetzung bevorzugt, worin 95 Vol.-% oder mehr der Partikel aus einem Wachs oder mehreren Wachsen, jeweils ausgewählt aus der Gruppe bestehend aus Montanwachs, Carnaubawachs und deren Mischungen, eine Teilchengröße von < 7 µm, mehr bevorzugt eine Teilchengröße von < 1,0 µm aufweisen.

Weiter ist bevorzugt eine erfindungsgemäße oder bevorzugte erfindungsgemäße wässrige Wasch- oder Reinigungsmittel-Zusammensetzung, worin 90 Vol.-% oder mehr, bevorzugt 95 Vol.-% oder mehr, der Partikel aus einem Wachs oder mehreren Wachsen, jeweils ausgewählt aus der Gruppe bestehend aus Montanwachs, Carnaubawachs und deren Mischungen, eine Teilchengröße im Bereich von 0,1 bis 15 µm besitzen, bevorzugt eine Teilchengröße im Bereich von 0,1 bis 12 µm, besonders bevorzugt eine Teilchengröße im Bereich von 0,1 bis 10 µm, ganz besonders bevorzugt eine Teilchengröße im Bereich von 0,1 bis 7 µm und am meisten bevorzugt eine Teilchengröße im Bereich von 0,1 bis 1,0 µm. Bevorzugt ist auch eine erfindungsgemäße Zusammensetzung, worin 90 Vol.-% oder mehr der Partikel aus einem Wachs oder mehreren Wachsen, jeweils ausgewählt aus der Gruppe bestehend aus Montanwachs, Carnaubawachs und deren Mischungen, eine Teilchengröße im Bereich von 0,1 bis 1,0 µm besitzen. Weiterhin ist eine solche erfindungsgemäß Zusammensetzung bevorzugt, worin 95 Vol.-% oder mehr der Partikel aus einem Wachs oder mehreren Wachsen, jeweils ausgewählt aus der Gruppe bestehend aus Montanwachs, Carnaubawachs und deren Mischungen, eine Teilchengröße im Bereich von 0,1 bis 1,0 µm besitzen.

Die Teilchengrößenverteilung in den erfindungsgemäßen wässrigen Wasch- oder Reinigungsmittel-Zusammensetzungen wird auf an sich bekannte Weise durch Laserbeugung bestimmt. Hierbei ermittelte D10-, D50-, bzw. D90-Werte der Summenhäufigkeitsverteilung der volumengemittelten Größenverteilungsfunktion geben an, dass jeweils 10 Vol.-%, 50 Vol.-% bzw. 90 Vol.-% der Partikel eines mikronisierten Wachses eine Teilchengröße aufweisen, die gleich oder kleiner als der jeweils angegebene Wert ist. Die Größenverteilungskurve der mikronisierten Wachse wird vorzugsweise gemäß ISO (International Organization for Standardization) 13320-1 (1999) bestimmt und besonders bevorzugt mit einem Laserbeugungsgerät, z.B. vom Typ "Mastersizer 2000" oder "Mastersizer 3000", beide von der Firma Malvern, Großbritannien, in beiden Fällen jeweils gemäß Herstellerangaben. Die Auswertung der Streulichtsignale erfolgt dabei nach der Mie-Theorie, welche auch Brechungs- und Absorptionsverhalten der mikronisierten Wachse berücksichtigt.

Vorzugsweise ist der volumenbezogene D50-Wert der in einer erfindungsgemäßen wässrigen Wasch- oder Reinigungsmittel-Zusammensetzung enthaltenen Wachspartikel nicht größer als 1 µm. Vorzugsweise ist dabei gleichzeitig der volumenbezogene D90-Wert besagter Wachspartikel nicht größer als 2 µm.

Besonders bevorzugt sind erfindungsgemäße oder bevorzugte erfindungsgemäße wässrige Wasch- oder Reinigungsmittel-Zusammensetzungen mit den vorstehend als bevorzugt dargestellten Eigenschaften der Teilchengrößenverteilung, welche so beschaffen sind, dass nach einer Lagerung über einen Zeitraum von 6 Monaten bei einer Temperatur von 40 °C der volumenbezogene D50-Wert nicht größer ist als 1 µm. Besonders bevorzugt ist in diesen Zusammensetzungen nach besagter Lagerung der volumenbezogene D90-Wert dabei gleichzeitig nicht größer als 2 µm.

Wachsdispersionen mit einer gewünschten Teilchengrößenverteilung sind an sich bekannt und kommerziell erhältlich, beispielsweise von der Firma Keim Additec, Kirchberg, Deutschland. Weiterhin sind dem Fachmann solche Wachsdispersionen sowie Verfahren zu ihrer Herstellung bekannt, z.B. aus R. Heusch, Ullmann's Encyclopedia of Industrial Chemistry, 5th ed. (gegebenenfalls jüngere Auflagen) 1987, A9, S. 297 ff.

Allgemein gelten bei der Herstellung von Wachsdispersionen ähnliche Regeln wie bei der Herstellung von Emulsionen, da es sich jeweils um Mischungen hydrophiler (z.B. Wasser) und hydrophober (meist Öle bzw. Wachse) Phasen, insbesondere Flüssigkeiten, handelt. Zu deren Herstellung kann z.B. über dem Tropfpunkt aufgeschmolzenes flüssiges Wachs zu siedendem Wasser hinzugegeben werden, oder umgekehrt. Der Tropfpunkt bezeichnet die Temperatur, bei der ein Stoff unter genormten Prüfbedingungen zu fließen beginnt. Dabei wird der Stoff so lange kontrolliert erhitzt, bis er vom festen in den flüssigen Aggregatzustand übergeht. Während der Messung wird die Temperatur erfasst, bei der sich der erste Tropfen aus der Stoffprobe löst.

Geeignete Emulgatoren, die die Grenzflächenspannung zwischen zwei Substanzen stark reduzieren (bis zu ca. 1 mN/m) können in empirischen Vorversuchen anhand ihrer chemischen Struktur und Polarität ausgewählt und sowohl in der Wachs- als auch in der Wasserphase vorgelöst sein. Das Vermischen der beiden - in der Regel dann flüssigen - Phasen geschieht meist unter starkem Rühren, oft unter Einsatz von stark scherenden Rotor-Stator-Systemen. Werden Emulgatoren eingesetzt, so belegen und stabilisieren diese die neu gebildeten Grenzflächen (z.B. disperse innere Phase feinster Wachströpfchen in einer kontinuierlichen äußeren wässrigen Phase), so dass die hergestellte frische Emulsion gegen unerwünschtes Wachstum großer Tröpfchen auf Kosten der kleineren (sogenannte "Ostwald-Reifung", führt zu stark polydispersen Systemen) und Vereinigung mehrerer Tröpfchen zu einem gro-βen Tropfen (sogenannte "Koaleszenz") stabilisiert ist. Übliche (Makro-) Emulsionen sind - im Gegensatz zu "Mikro-Emulsionen"- in der Regel thermodynamisch instabil. Die stabilisierenden Eigenschaften von Emulgatoren beruhen je nach Typ (anionisch, nichtionisch, kationisch) auf elektrostatischen und/oder sterischen Absto-βungswirkungen. Verschiedene, dem Fachmann bekannte wissenschaftliche Regeln bzw. Theorien können zum besseren Verständnis von Zweiphasensystemen herangezogen werden, z.B. die "DLVO-Theorie",die "Bancroft-Regel", das "HLB-System" (Hydrophilic-Lipophilic-Balance) nach Griffith; oder die "Davis-Methode". Neben der Thermodynamik spielt auch die Kinetik eine wichtige Rolle bei der Herstellung von Emulsionen. Bei der Zerteilung der inneren Phase wird durch den Eintrag von Energie (z.B. durch starke Scherung) eine große Zahl feinster Partikel gebildet. Die dadurch geschaffene große Oberfläche sollte möglichst schnell (Einfluss der Kinetik) und dauerhaft (Einfluss der Thermodynamik) mit Emulgatormolekülen besetzt werden. Es hat sich als vorteilhaft erwiesen, verschiedene Emulgatoren miteinander zu kombinieren.

Instabile Emulsionen zeigen mit der Zeit Effekte wie Aufrahmungen und Sedimentationen. Möglichst kleine monodisperse Partikel, geringe Dichteunterschiede der beiden Phasen und eine hohe Viskosität der kontinuierlichen Phase wirken stabilisierend. Eine niedrige, wasserdünne Viskosität der äußeren Phase stellt eine größere Herausforderung an die Langzeitlagerstabilität von Emulsionen und Dispersionen dar. Nur sehr kleine Partikel von Durchmessern < 100 nm (semi-transparente Mikroemulsionen, welche einen Tyndall-Effekt aufweisen und ein Übergangsstadium zu echten Lösungen darstellen) sind thermodynamisch stabil (d.h. entropiestabilisiert) und zeigen keine oder kaum Aufrahmungs- bzw. Sedimentationserscheinungen. In Partikel- bzw. Teilchengrößen-Bereichen von 200 bis 500 nm neigen wasserdünne Emulsionen zu Flockung und/oder Aggregation von Primärtröpfchen bzw. -partikeln. Solche "Cluster" des Partikelwachstums können Vorstufen zur Koaleszenz und damit zum irreversiblen Zusammenfließen zu größeren Tröpfchen bzw. Partikeln sein. Makroskopisch führen solche Phänomene dann zu sichtbaren Instabilitäten des Zwei- oder Mehrphasensystems. Ebenso erhöhen gelöste Elektrolyte (Salze) die Wahrscheinlichkeit für auftretende Instabilitäten während der Lagerzeit von Emulsionen und Dispersionen. Die Kombination aus wasserdünner äußerer kontinuierlicher Phase und darin gelöstem Salz stellt eine besondere Herausforderung an die Stabilität einer Emulsion bzw. Dispersion dar.

Die erfindungsgemäßen oder bevorzugten wässrigen Wasch- oder Reinigungsmittel-Zusammensetzungen enthalten Wachspartikel der vorstehend angegebenen Teilchengrößenverteilung oder bevorzugten Teilchengrößenverteilung vorzugsweise in einer bestimmten Gesamtmenge: die Gesamtmenge an Partikeln von einem Wachs oder mehreren Wachsen, jeweils ausgewählt aus der Gruppe bestehend aus Montanwachs, Carnaubawachs und deren Mischungen, liegt in einer erfindungsgemäßen oder bevorzugten erfindungsgemäßen Zusammensetzung im Bereich von 0,01 bis 1,0 Gew.-%, vorzugsweise im Bereich von 0,01 bis 0,7 Gew.-%, besonders bevorzugt im Bereich von 0,01 bis 0,5 Gew.-%, am meisten bevorzugt im Bereich von 0,01 bis 0,1 Gew.-%, jeweils bezogen auf die Gesamtmasse der Zusammensetzung.

Bevorzugt ist demgemäß eine erfindungsgemäße oder bevorzugte erfindungsgemäße Wasch- oder Reinigungsmittel-Zusammensetzung, enthaltend
- eine die Zusammensetzung trübende Menge an Partikeln aus einem Wachs oder mehreren Wachsen, jeweils ausgewählt aus der Gruppe bestehend aus Montanwachs, Carnaubawachs und deren Mischungen,
   - wobei 85 Vol.-% oder mehr der Partikel dieser Wachse eine durch Laserbeugung gemessene Teilchengröße von < 15 µm besitzen,
      und
   - wobei die Gesamtmenge an Partikeln von einem Wachs oder mehreren Wachsen, jeweils ausgewählt aus der Gruppe bestehend aus Montanwachs, Carnaubawachs und deren Mischungen, in der Zusammensetzung im Bereich von 0,01 bis 1,0 Gew.-% liegt, vorzugsweise im Bereich von 0,01 bis 0,7 Gew.-%, besonders bevorzugt im Bereich von 0,01 bis 0,5 Gew.-%, am meisten bevorzugt im Bereich von 0,01 bis 0,1 Gew.- %, jeweils bezogen auf die Gesamtmasse der Zusammensetzung,
   und
- Natriumcarbonat, vorzugsweise einen Anteil an Natriumcarbonat von mindestens 0,75 Gew.-%, besonders bevorzugt im Bereich von 0,75 Gew.-% bis 2,0 Gew.-%, jeweils bezogen auf die Gesamtmasse der Zusammensetzung.

Bevorzugte erfindungsgemäße wässrige Wasch- oder Reinigungsmittel-Zusammensetzungen enthalten eine die Zusammensetzung trübende Menge an Partikeln aus einem Wachs oder mehreren Wachsen, jeweils ausgewählt aus der Gruppe bestehend aus Montanwachs, Carnaubawachs und deren Mischungen, wobei 90 Vol.-% oder mehr der Partikel dieser Wachse eine durch Laserbeugung gemessene Teilchengröße im Bereich von 0,1 bis 12 µm, vorzugsweise im Bereich von 0,1 bis 7 µm besitzen und wobei die Gesamtmenge der vorgenannten Partikel im Bereich von 0,01 bis 1,0 Gew.-%, bezogen auf die Gesamtmasse der Zusammensetzung, liegt.

Ebenfalls bevorzugt sind erfindungsgemäße oder bevorzugte erfindungsgemäße wässrige Wasch- oder Reinigungsmittel-Zusammensetzungen enthaltend eine die Zusammensetzung trübende Menge an Partikeln aus einem Wachs oder mehreren Wachsen, jeweils ausgewählt aus der Gruppe bestehend aus Montanwachs, Carnaubawachs und deren Mischungen, wobei 90 Vol.-% oder mehr, vorzugsweise 95 Vol.-% oder mehr, der Partikel dieser Wachse eine durch Laserbeugung gemessene Teilchengröße im Bereich von 0,1 bis 12 µm, vorzugsweise im Bereich von 0,1 bis 7 µm besitzen und wobei die Gesamtmenge der vorgenannten Partikel im Bereich von 0,01 bis 0,7 Gew.-% liegt, bezogen auf die Gesamtmasse der Zusammensetzung.

In bevorzugten Ausführungsformen enthalten die erfindungsgemäßen wässrigen Wasch- oder Reinigungsmittel-Zusammensetzungen weitere Bestandteile neben den oben näher beschriebenen Partikeln aus einem Wachs oder mehreren Wachsen in den angegebenen oder bevorzugten Teilchengrößenverteilungen und in den gegebenenfalls angegebenen oder bevorzugten Gesamtmengen. So ist insbesondere eine erfindungsgemäße Zusammensetzung bevorzugt, welche umfasst:
- einen Anteil an einem Tensid oder mehreren Tensiden, ausgewählt jeweils aus der Gruppe bestehend aus anionischen Tensiden und nichtionischen Tensiden, wobei das oder zumindest eines der anionischen Tenside vorzugsweise ausgewählt ist aus der Gruppe bestehend aus Sodium Laureth Sulfate, Sodium Lauryl Sulfate und Tensiden, welche erhältlich sind durch Neutralisation von Fettsäuren mit Alkanolaminen, und wobei das oder zumindest eines der nichtionischen Tenside vorzugsweise ausgewählt ist aus der Gruppe bestehend aus Lauryl/Myristyl Glucoside und PEG-4 Rapeseedamide,
   und/oder
- einen Anteil an Natriumcarbonat von mindestens 0,75 Gew.-%, bezogen auf die Gesamtmasse der Zusammensetzung, vorzugsweise umfassend einen Anteil an Natriumcarbonat im Bereich von 0,75 Gew.-% bis 2,0 Gew.-%,
   und/oder
- einen Emulgator oder mehrere Emulgatoren, vorzugsweise ausgewählt aus der Gruppe bestehend aus anionischen Emulgatoren und nichtionischen Emulgatoren.

Sodium Laureth Sulfate (auch bezeichnet als Sodium Laureth Sulphate) ist als Inhaltsstoff von Reinigungs-, Pflege- und kosmetischen Mitteln an sich bekannt. Es handelt sich hierbei um ein Stoffgemisch, welches laut Coslng-Datenbank folgende, jeweils mit den dem Fachmann bekannten CAS-Registriernummern (Chemical Abstracts Services) bezeichnete Stoffe enthält oder enthalten kann: CAS RN 3088-31-1; 9004-82-4; 68891-38-3; 1335-72-4; 68585-34-2; 91648-56-5; 221-416-0; 500-234-8; 500-223-8; 293-918-8. Im engeren Sinne versteht man unter Sodium Laureth Sulfate Natriumsalze von ethoxylierten C12-C14 Fettalkoholethersulfaten. Alle diese Substanzen sowie deren Mischungen in beliebigen Mischungsverhältnissen sollen hier von der Bezeichnung "Sodium Laureth Sulfate" umfasst werden, insbesondere das Polyethylenglykolmono-C12-C14-alkylethersulfat -Natriumsalz mit der CAS-RN 68585-34-2.

Sodium Lauryl Sulfate ist ebenfalls als Inhaltsstoff von Reinigungs-, Pflege und kosmetischen Mitteln an sich bekannt und bezeichnet Natriumsalze von Alkyl-(C12-C16)-Alkoholsulfaten (CAS RN: 73296-89-6), im engeren Sinne das Natrium Dodecylsulfat (CAS RN: 151-21-3). Alle diese Substanzen sowie deren Mischungen in beliebigen Mischungsverhältnissen sollen hier von der Bezeichnung "Sodium Lauryl Sulfate" umfasst werden.

Als Alkanolamine zur Herstellung der oben bezeichneten Tenside, welche erhältlich sind durch Neutralisation von Fettsäuren mit Alkanolaminen, kommen insbesondere primäre, sekundäre und tertiäre C1-C4-Alkylamine in Frage, worin die C1-C4-Alkylketten jeweils linear oder verzweigt sein können, sowie Mischungen dieser C1-C4-Alkylamine in beliebigen Mischungsverhältnissen. Vorzugsweise wird Triethanolamin (auch bezeichnet als 2, 2', 2"-Nitrilotriethanol oder [Tris(2-hydroxyethyl)amin]) als Alkanolamin eingesetzt, gegebenenfalls in verkehrsüblicher Reinheit, d.h. allenfalls noch enthaltend bei der Herstellung angefallene Nebenprodukte und Verunreinigungen in für den Einsatzzweck akzeptabler Menge.

Als Fettsäuren zur Herstellung der oben bezeichneten Tenside, welche erhältlich sind durch Neutralisation von Fettsäuren mit Alkanolaminen, kommen insbesondere Fettsäuren oder Fettsäuregemische natürlicher Herkunft in Frage, beispielsweise solche aus pflanzlichen Ölen, welche in aller Regel geradzahlige Anzahlen von Kohlenstoffatomen aufweisen. Geeignete pflanzliche Öle können aus an sich bekannten Ölpflanzen gewonnen werden, beispielsweise aus Oliven, Sesam, Lein, Raps, Hanf oder Sonnenblumen. Beispiele geeigneter Fettsäuren, die jeweils einzeln oder in beliebigen Mischungsverhältnissen miteinander eingesetzt werden können, sind etwa solche mit 14 bis 22 Kohlenstoffatomen (C14-C22), vorzugsweise solche mit 16 bis 18 Kohlenstoffatomen (C16-C18), welche jeweils vorzugsweise geradkettig sind und 0, 1 oder 2 Doppelbindungen im Molekül aufweisen. Vorzugsweise werden Fettsäuregemische eingesetzt mit einem durchschnittlichen Gehalt an C18-Fettsäure(n) mit einer einzelnen Doppelbindung im Molekül (C18:1; z.B. Ölsäure) von 60 bis 75 Gew.-%, vorzugsweise ca. 68 Gew.-%. Bevorzugt sind etwa Fettsäuregemische, welche überwiegend C16- (etwa 10 bis 18 Gew.-% des Fettsäuregemisches), C18- (etwa 2 bis 5 Gew.-% des Fettsäuregemisches), C18:1- (etwa 63 bis 72 Gew.-% des Fettsäuregemisches) und C18:2- (etwa 8 bis 13 Gew.-% des Fettsäuregemisches) Fettsäuren enthalten. Vorzugsweise werden die vorgenannten Fettsäuren oder Fettsäuregemische aus Olivenöl gewonnen oder hergestellt.

Lauryl/Myristyl Glucoside bezeichnet hier die an sich bekannten Einzelstoffe Lauryl Glucoside und Myristyl Glucoside sowie deren Mischungen in beliebigem Verhältnis zueinander. Lauryl Glucoside wird auch bezeichnet als Dodecyl D-Glucoside (CAS RN: 27836-64-2). Myristyl Glucoside wird auch bezeichnet als Tetradecyl D-Glucoside (CAS RN 54549-26-7).

PEG-4 Rapeseedamide (Bezeichnung gemäß "International Nomenclature of Cosmetic Ingredients", INCI; vgl. International Cosmetic Ingredient Dictionary and Handbook, 15. Aufl. 2014, Personal Care Products Council, Hrsg.; CAS RN 85536-23-8) kann aus Rapsöl hergestellt werden und ist an sich bekannt, z.B. als Inhaltsstoff von Reinigungs- oder Kosmetikprodukten.

Der vorgenannte Anteil an einem Tensid oder mehreren Tensiden, jeweils ausgewählt aus der Gruppe bestehend aus anionischen Tensiden und nichtionischen Tensiden, liegt in erfindungsgemäßen oder bevorzugten erfindungsgemäßen Zusammensetzungen bevorzugt im Bereich von 1,0 bis 7,0 Gew.-%, vorzugsweise im Bereich von 1,5 bis 6,0 Gew.-% und besonders bevorzugt im Bereich von 2,0 bis 4,0 Gew.-%, jeweils bezogen auf die Gesamtmasse der wässrigen Wasch-oder Reinigungsmittel-Zusammensetzung.

In einer bevorzugten Ausführungsform umfasst die erfindungsgemäße oder bevorzugte erfindungsgemäße wässrige Wasch- oder Reinigungsmittel-Zusammensetzung einen Anteil an Natriumcarbonat von mindestens 0,75 Gew.-%, insbesondere einen Gesamtgehalt an Natriumcarbonat im Bereich von 0,75 bis 2,0 Gew.-%, vorzugsweise einen Gesamtgehalt an Natriumcarbonat im Bereich von 0,8 bis 1,5 Gew.-%, jeweils bezogen auf die Gesamtmasse der Zusammensetzung.

In einer spezifischen bevorzugten Ausführungsform umfasst die erfindungsgemäße Zusammensetzung somit:
- eine die Zusammensetzung trübende Menge an Partikeln aus einem Wachs oder mehreren Wachsen, jeweils ausgewählt aus der Gruppe bestehend aus Montanwachs, Carnaubawachs und deren Mischungen, wobei 90 Vol.-% oder mehr der Partikel dieser Wachse eine durch Laserbeugung gemessene Teilchengröße im Bereich von 0,1 bis 15 µm besitzen und wobei die Gesamtmenge der vorgenannten Partikel im Bereich von 0,01 bis 1,0 Gew.-%, vorzugsweise im Bereich von 0,01 bis 0,7 Gew.-%, bezogen auf die Gesamtmasse der Zusammensetzung, liegt,
- einen Anteil im Bereich von 1,0 bis 7,0 Gew.-%, bezogen auf die Gesamtmasse der Zusammensetzung, an einem oder mehreren Tensiden, ausgewählt aus der Gruppe bestehend aus anionischen Tensiden und nichtionischen Tensiden, wobei das oder zumindest eines der anionischen Tenside vorzugsweise ausgewählt ist aus der Gruppe bestehend aus Sodium Laureth Sulfate, Sodium Lauryl Sulfate und Tensiden, welche erhältlich sind durch Neutralisation von Fettsäuren mit Alkanolaminen und wobei das oder zumindest eines der nichtionischen Tenside vorzugsweise ausgewählt ist aus der Gruppe bestehend aus Lauryl/Myristyl Glucoside und PEG-4 Rapeseedamide,
- einen Anteil an Natriumcarbonat im Bereich von 0,75 Gew.-% bis 2,0 Gew.-%, bezogen auf die Gesamtmasse der Zusammensetzung,
- gegebenenfalls einen Emulgator oder mehrere Emulgatoren, vorzugsweise ausgewählt aus der Gruppe bestehend aus anionischen Emulgatoren und nichtionischen Emulgatoren
   und
- Wasser als Lösungsmittel.

Eine besonders bevorzugte Ausführungsform einer erfindungsgemäßen oder bevorzugten erfindungsgemäßen wässrigen Wasch- oder Reinigungsmittel-Zusammensetzung umfasst:
- Wasser, vorzugsweise in einer Menge im Bereich von 90 bis 97 Gew.-%, besonders bevorzugt im Bereich von 92 bis 96 Gew.-%, jeweils bezogen auf die Gesamtmasse der Zusammensetzung;
- ein Tensid oder mehrere Tenside, ausgewählt aus der Gruppe bestehend aus anionischen Tensiden und nichtionischen Tensiden, wobei das oder zumindest eines der anionischen Tenside vorzugsweise ausgewählt ist aus der Gruppe bestehend aus Sodium Laureth Sulfate, Sodium Laurylsulfate und Tensiden, welche erhältlich sind durch Neutralisation von Fettsäuen mit Alkanolaminen und wobei das oder zumindest eines der nichtionischen Tenside vorzugsweise ausgewählt ist aus der Gruppe bestehend aus Lauryl/Myristyl Glucoside und PEG-4 Rapeseedamide, vorzugsweise in einer Menge im Bereich von 1,5 bis 6,0 Gew.-%, besonders bevorzugt im Bereich von 2,0 bis 4,0 Gew.-%, jeweils bezogen auf die Gesamtmasse der Zusammensetzung;

- Natriumcarbonat, vorzugsweise in einer Menge im Bereich von 0,75 bis 2,0 Gew.-%, besonders bevorzugt im Bereich von 0,8 bis 1,5 Gew.-%, jeweils bezogen auf die Gesamtmasse der Zusammensetzung;
- eine die Zusammensetzung trübende Menge an Partikeln von einem Wachs oder mehreren Wachsen, jeweils ausgewählt aus der Gruppe bestehend aus Montanwachs, Carnaubawachs und deren Mischungen, wobei 85 Vol.-% oder mehr, vorzugsweise 90 Vol.-% oder mehr, der Partikel dieser Wachse eine durch Laserbeugung gemessene Teilchengröße von < 15 µm besitzen, vorzugsweise in einer Gesamtmenge im Bereich von 0,01 bis 1,0 Gew.-% , besonders bevorzugt im Bereich von 0,01 bis 0,5 Gew.-%, am meisten bevorzugt im Bereich von 0,01 bis 0,1 Gew.-%, jeweils bezogen auf die Gesamtmasse der Zusammensetzung
   und
- gegebenenfalls weitere Bestandteile, vorzugsweise in einer Gesamtmenge von bis zu 2,5 Gew.-%, besonders bevorzugt von bis zu 2,0 Gew.-%, jeweils bezogen auf die Gesamtmasse der Zusammensetzung.

Die Gew.-%-Angaben der einzelnen Bestandteile in der vorgenannten besonders bevorzugten Ausführungsform ergänzen sich dabei jeweils zu 100 % Gew.-%.

Als gegebenenfalls weitere Bestandteile für erfindungsgemäße oder bevorzugte erfindungsgemäße Zusammensetzungen kommen für wässrige Wasch-oder Reinigungsmittel akzeptable Bestandteile in Frage, vorzugsweise ein Emulgator oder mehrere Emulgatoren, insbesondere ausgewählt aus der Gruppe bestehend aus anionischen Emulgatoren und nichtionischen Emulgatoren; Komplexbildner; Lösungsmittel, insbesondere im angegebenen Mengenbereich mit Wasser mischbare Lösungsmittel; Desinfektionsmittel; Biozide; Duftstoffe und/oder Farbstoffe.

Geeignete anionische Emulgatoren können beispielsweise ausgewählt werden aus der Gruppe bestehend aus primären und sekundären C₈₋₁₈-Alkylsulfaten, vorzugsweise Fettalkoholethersulfaten; primären und sekundären C₈₋₁₈-Alkylethersulfaten, auch bezeichnet als Fettalkoholpolyglykolethersulfate, mit einem Ethoxylierungsgrad von eins bis drei; primären und sekundären C₈₋₁₈-Alkylethercarboxylaten, auch bezeichnet als Fettalkoholpolyglykolethercarboxylate, mit einem Ethoxylierungsgrad von vier bis zehn und C₁₂₋₁₈-Alkansulfonaten, vorzugsweise sekundären C₁₂₋₁₈-Alkansulfonaten.

Geeignete nichtionische Emulgatoren können beispielsweise ausgewählt werden aus der Gruppe bestehend aus primären und sekundären C₈₋₁₈-Alkylethoxylaten, auch bezeichnet als Fettalkoholpolyglykolether, mit einem Ethoxylierungsgrad von zwei bis 50; C₈₋₁₈-Alkylsorbitanethoxylaten, auch bezeichnet als ethoxylierte Sorbitanfettsäureester, mit einem Ethoxylierungsgrad von zwei bis 50 und C₈₋₁₈-Alkylpolyglykosiden, auch bezeichnet als Alkylpolyglukoside, mit einem Glycosidierungsgrad von eins bis drei.

Die Schreibweise "C₈₋₁₈-" bezeichnet im Rahmen der vorliegenden Erfindung jeweils eine einwertige, lineare oder verzweigte aliphatische Gruppe, die von acht bis 18 Kohlenstoffatome (oder eine entsprechende andere Anzahl für die Angabe mit anderen Zahlenwerten) enthalten, gesättigt oder ein- bzw. mehrfach ungesättigt sein kann und neben Kohlenstoffatomen nur noch Wasserstoffatome enthält. Die Bezeichnungen "primär" und "sekundär" bedeuten hier jeweils, dass eine funktionelle Gruppe (eine Gruppe, die kein reiner Kohlenwasserstoffrest ist, also z.B. eine Sulfatgruppe) eines Tensides entweder an ein primäres Kohlenstoffatom gebunden ist (welches neben zwei Wasserstoffatomen noch einen Kohlenwasserstoffrest als Substituenten trägt) oder an ein sekundäres Kohlenstoffatom (welches neben einem Wasserstoffatom noch zwei Kohlenwasserstoffreste als Substituenten trägt).

Emulgatoren wie die vorgenannten anionischen oder nichtionischen Emulgatoren weisen häufig auch grenzflächenaktive Eigenschaften auf und können dann auch als Tenside wirken. Sofern daher die erfindungsgemäßen wässrigen Wasch- oder Reinigungsmittel-Zusammensetzungen neben dem vorstehend näher angegebenen Anteil an einem Tensid oder mehreren Tensiden auch Emulgatoren wie die oben näher beschriebenen anionischen oder nichtionischen Emulgatoren enthalten, werden für die Zwecke der vorliegenden Erfindung bei Bestimmung des Gewichtsanteils an anionischen Tensiden und nichtionischen Tensiden und wo sonst zum Verständnis notwendig, die Anteile dieses Tensides oder dieser Tenside und die Anteile des bzw. der anionischen oder nichtionischen Emulgatoren, jeweils in Gew.-% bezogen auf die Gesamtmasse der Zusammensetzung, addiert. Mit anderen Worten werden für die Zwecke der Bestimmung des Gewichtsanteils die entsprechenden Emulgatoren als Tenside betrachtet.

Die vorstehend näher beschriebenen erfindungsgemäßen wässrigen Wasch-oder Reinigungsmittel, einschließlich deren ebenfalls vorstehend näher beschriebenen bevorzugten Ausführungsformen, sind vorzugsweise dünnflüssig, etwa wasserdünn, und weisen vorzugsweise jeweils eine dynamische Viskosität < 100 mPa s, vorzugsweise < 10 mPa s auf, jeweils gemessen mit einem Brookfield-Rotationsviskosimeter, Spindel LV1 bei 100 UPM und einer Temperatur von 20 °C. Vorzugsweise wird die dynamische Viskosität dabei bestimmt nach ISO 1652 (ISO1652:2011) oder analog bzw. sinngemäß nach dieser Vorschrift.

Bevorzugt ist demgemäß auch eine erfindungsgemäße oder bevorzugte erfindungsgemäße Wasch- oder Reinigungsmittel-Zusammensetzung, enthaltend:
- eine die Zusammensetzung trübende Menge an Partikeln aus einem Wachs oder mehreren Wachsen, jeweils ausgewählt aus der Gruppe bestehend aus Montanwachs, Carnaubawachs und deren Mischungen, vorzugsweise jeweils ausgewählt aus Carnaubawachs oder einer Mischung von Carnaubawachs und Montanwachs, wobei 85 Vol.-% oder mehr der Partikel dieser Wachse eine durch Laserbeugung gemessene Teilchengröße von < 15 µm besitzen,
   wobei die dynamische Viskosität der Zusammensetzung < 100 mPa s, vorzugsweise < 10 mPa s beträgt, jeweils gemessen mit einem Brookfield-Rotationsviskosimeter, Spindel LV1 bei 100 UPM und einer Temperatur von 20 °C
   und
- Natriumcarbonat, vorzugsweise einen Anteil an Natriumcarbonat von mindestens 0,75 Gew.-%, besonders bevorzugt im Bereich von 0,75 Gew.-% bis 2,0 Gew.-%, jeweils bezogen auf die Gesamtmasse der Zusammensetzung.

In eigenen Versuchen konnte gezeigt werden, dass elektrolythaltige erfindungsgemäße Wasch- oder Reinigungsmittel-Zusammensetzungen auch in der vorstehend angegebenen starken Verdünnung unter praxisrelevanten Bedingungen über einen Zeitraum von mehreren Monaten sedimentationsstabil blieben.

Die vorliegende Erfindung umfasst auch die Verwendung von einem Wachs oder mehreren Wachsen, jeweils ausgewählt aus der Gruppe bestehend aus Montanwachs, Carnaubawachs und deren Mischungen, als trübende Mittel in wässrigen Wasch- oder Reinigungsmittel-Zusammensetzungen, wie in den beigefügten Ansprüchen definiert.

Alle vorstehend für die erfindungsgemäße Wasch- oder Reinigungsmittel-Zusammensetzung angegebenen Ausgestaltungen und Kombinationen, einschließlich der jeweils als bevorzugt angegebenen Ausgestaltungen und Kombinationen, gelten ohne Einschränkung und gegebenenfalls sinngemäß auch für die vorstehend angegebene erfindungsgemäße Verwendung, und umgekehrt.

Bevorzugt ist eine vorgenannte erfindungsgemäße oder bevorzugte erfindungsgemäße Verwendung, wobei das eine Wachs oder die mehreren Wachse jeweils ausgewählt sind aus der Gruppe bestehend aus Carnaubawachs und Mischungen von Carnaubawachs mit Montanwachs.

Erfindungsgemäß weiter bevorzugt ist eine vorgenannte erfindungsgemäße oder bevorzugte erfindungsgemäße Verwendung, wobei das eine Wachs oder die mehreren Wachse jeweils in partikulärer Form vorliegen, wobei 85 Vol.-% oder mehr der Partikel dieser Wachse eine durch Laserbeugung gemessene Teilchengröße von < 15 µm besitzen.

Erfindungsgemäß ist die vorgenannte Verwendung, worin die wässrigen Wasch- oder Reinigungsmittel zusätzlich Natriumcarbonat umfassen.

Besonders bevorzugt ist die erfindungsgemäße oder bevorzugte erfindungsgemäße Verwendung von einem Wachs oder mehreren Wachsen, jeweils ausgewählt aus der Gruppe bestehend aus Montanwachs, Carnaubawachs und deren Mischungen, als trübende Mittel in wässrigen Wasch- oder Reinigungsmittel-Zusammensetzungen, welche Natriumcarbonat umfassen.

Ebenfalls bevorzugt ist eine vorgenannte erfindungsgemäße oder bevorzugte erfindungsgemäße Verwendung von einem Wachs oder mehreren Wachsen, jeweils ausgewählt aus der Gruppe bestehend aus Montanwachs, Carnaubawachs und deren Mischungen, als trübende Mittel in wässrigen Wasch- oder Reinigungsmittel-Zusammensetzungen,
wobei
- das eine Wachs oder die mehreren Wachse jeweils in partikulärer Form vorliegen, wobei 85 Vol.-% oder mehr der Partikel dieser Wachse eine durch Laserbeugung gemessene Teilchengröße von < 15 µm besitzen,
   und
- vorzugsweise die Gesamtmenge an Partikeln des einen Wachses oder der mehreren Wachse in der Zusammensetzung im Bereich von 0,01 bis 1,0 Gew.-% liegt, vorzugsweise im Bereich von 0,01 bis 0,5 Gew.-%, besonders bevorzugt im Bereich von 0,01 bis 0,1 Gew.-%, jeweils bezogen auf die Gesamtmasse der Zusammensetzung.

Bevorzugt ist auch eine erfindungsgemäße oder bevorzugte erfindungsgemäße Verwendung von einem Wachs oder mehreren Wachsen, jeweils ausgewählt aus der Gruppe bestehend aus Montanwachs, Carnaubawachs und deren Mischungen, als trübende Mittel in wässrigen Wasch- oder Reinigungsmittel-Zusammensetzungen, wobei
- die dynamische Viskosität der Zusammensetzungen < 100 mPa s, vorzugsweise < 10 mPa s beträgt, jeweils gemessen mit einem Brookfield-Rotationsviskosimeter, Spindel LV1 bei 100 UPM und einer Temperatur von 20 °C
   und
- die Zusammensetzungen Natriumcarbonat umfassen, besonders bevorzugt einen Anteil an Natriumcarbonat von mindestens 0,75 Gew.-%, ganz besonders bevorzugt im Bereich von 0,75 Gew.-% bis 2,0 Gew.-%, jeweils bezogen auf die Gesamtmasse der Zusammensetzung.

In vielen Fällen ist auch bevorzugt eine vorstehend angegebene erfindungsgemäße oder bevorzugte erfindungsgemäße Verwendung, wobei die Wasch- oder Reinigungsmittel-Zusammensetzungen:
- einen Anteil an einem oder mehreren Tensiden, ausgewählt aus der Gruppe bestehend aus anionischen Tensiden und nichtionischen Tensiden, umfassen, wobei das oder zumindest eines der anionischen Tenside vorzugsweise ausgewählt ist aus der Gruppe bestehend aus Sodium Laureth Sulfate, Sodium Laurylsulfate und Tensiden, welche erhältlich sind durch Neutralisation von Fettsäuen mit Alkanolaminen und wobei das oder zumindest eines der nichtionischen Tenside vorzugsweise ausgewählt ist aus der Gruppe bestehend aus Lauryl/Myristyl Glucoside und PEG-4 Rapeseedamide,
   und/oder
- einen Anteil an Natriumcarbonat von mindestens 0,75 Gew.-%, vorzugsweise einen Anteil an Natriumcarbonat im Bereich von 0,75 Gew.-% bis 2,0 Gew.-% umfassen, jeweils bezogen auf die Gesamtmasse der Zusammensetzungen.

Die vorliegende Erfindung umfasst weiterhin auch ein Verfahren zur Herstellung einer trüben, wässrigen Wasch- oder Reinigungsmittel-Zusammensetzung, wie in den beigefügten Ansprüchen definiert, umfassend den folgenden Schritt:
- Vermischen einer trübenden Menge an Partikeln von einem Wachs oder mehreren Wachsen, jeweils ausgewählt aus der Gruppe bestehend aus Montanwachs, Carnaubawachs und deren Mischungen, wobei 85 Vol.-% oder mehr der Partikel dieser Wachse eine durch Laserbeugung gemessene Teilchengröße von < 15 µm besitzen, mit den weiteren Bestandteilen der Wasch- oder Reinigungsmittel-Zusammensetzung.

Alle vorstehend für die erfindungsgemäße Wasch- oder Reinigungsmittel-Zusammensetzung bzw. für die erfindungsgemäße Verwendung angegebenen Ausgestaltungen und Kombinationen, einschließlich der jeweils als bevorzugt angegebenen Ausgestaltungen und Kombinationen, gelten ohne Einschränkung und gegebenenfalls sinngemäß auch für das vorstehend angegebene erfindungsgemäße Verfahren, und umgekehrt.

Bevorzugt ist ein vorgenanntes erfindungsgemäßes Verfahren, wobei die trübende Menge an Partikeln Carnaubawachs oder eine Mischung von Carnaubawachs mit Montanwachs umfasst. In einem erfindungsgemäßen oder bevorzugten erfindungsgemäßen Verfahren umfasst das wässrige Wasch- oder Reinigungsmittel zusätzlich Natriumcarbonat.

Bevorzugt ist auch ein erfindungsgemäßes oder bevorzugtes erfindungsgemäßes Verfahren, wobei die Gesamtmenge an Partikeln des einen Wachses oder der mehreren Wachse in der Zusammensetzung im Bereich von 0,01 bis 1,0 Gew.-% liegt, vorzugsweise im Bereich von 0,01 bis 0,5 Gew.-%, besonders bevorzugt im Bereich von 0,01 bis 0,1 Gew.-%, jeweils bezogen auf die Gesamtmasse der Zusammensetzung.

Ebenfalls bevorzugt ist ein erfindungsgemäßes oder bevorzugtes erfindungsgemä-βes Verfahren, wobei die Wasch- oder Reinigungsmittel-Zusammensetzung umfasst:
- einen Anteil an einem oder mehreren Tensiden, ausgewählt aus der Gruppe bestehend aus anionischen Tensiden und nichtionischen Tensiden, wobei das oder zumindest eines der anionischen Tenside vorzugsweise ausgewählt ist aus der Gruppe bestehend aus Sodium Laureth Sulfate, Sodium Laurylsulfate und Tensiden, welche erhältlich sind durch Neutralisation von Fettsäuen mit Alkanolaminen und wobei das oder zumindest eines der nichtionischen Tenside vorzugsweise ausgewählt ist aus der Gruppe bestehend aus Lauryl/Myristyl Glucoside und PEG-4 Rapeseedamide,
   und/oder
- einen Anteil an Natriumcarbonat von mindestens 0,75 Gew.-%, vorzugsweise einen Anteil an Natriumcarbonat im Bereich von 0,75 Gew.-% bis 2,0 Gew.-%, jeweils bezogen auf die Gesamtmasse der Zusammensetzung.

Besonders bevorzugt ist ein erfindungsgemäßes oder bevorzugtes erfindungsgemä-βes Verfahren zur Herstellung einer trüben wässrigen Wasch- oder Reinigungsmittel-Zusammensetzung, umfassend den folgenden Schritt:
- Vermischen einer trübenden Menge an Partikeln von einem Wachs oder mehreren Wachsen, jeweils ausgewählt aus der Gruppe bestehend aus Montanwachs, Carnaubawachs und deren Mischungen, wobei 85 Vol.-% oder mehr der Partikel dieser Wachse eine durch Laserbeugung gemessene Teilchengröße von < 15 µm besitzen, mit den weiteren Bestandteilen der Wasch- oder Reinigungsmittel-Zusammensetzung, welche Natriumcarbonat umfassen.

Bevorzugt ist weiterhin ein erfindungsgemäßes oder bevorzugtes erfindungsgemä-βes Verfahren zur Herstellung einer trüben wässrigen Wasch- oder Reinigungsmittel-Zusammensetzung, umfassend den folgenden Schritt:
- Vermischen einer trübenden Menge an Partikeln von einem Wachs oder mehreren Wachsen, jeweils ausgewählt aus der Gruppe bestehend aus Montanwachs, Carnaubawachs und deren Mischungen, wobei 85 Vol.-% oder mehr der Partikel dieser Wachse eine durch Laserbeugung gemessene Teilchengröße von < 15 µm besitzen, mit den weiteren Bestandteilen der Wasch- oder Reinigungsmittel-Zusammensetzung, welche vorzugsweise Natriumcarbonat umfassen,
   wobei die Gesamtmenge an Partikeln des einen Wachses oder der mehreren Wachse in der Zusammensetzung im Bereich von 0,01 bis 1,0 Gew.-% liegt, vorzugsweise im Bereich von 0,01 bis 0,5 Gew.-%, besonders bevorzugt im Bereich von 0,01 bis 0,1 Gew.-%, jeweils bezogen auf die Gesamtmasse der Zusammensetzung.

Bevorzugt ist ebenfalls ein erfindungsgemäßes oder bevorzugtes erfindungsgemä-βes Verfahren zur Herstellung einer trüben wässrigen Wasch- oder Reinigungsmittel-Zusammensetzung, umfassend den folgenden Schritt:
- Vermischen einer trübenden Menge an Partikeln von einem Wachs oder mehreren Wachsen, jeweils ausgewählt aus der Gruppe bestehend aus Montanwachs, Carnaubawachs und deren Mischungen, wobei 85 Vol.-% oder mehr der Partikel dieser Wachse eine durch Laserbeugung gemessene Teilchengröße von < 15 µm besitzen, mit den weiteren Bestandteilen der Wasch- oder Reinigungsmittel-Zusammensetzung, welche vorzugsweise Natriumcarbonat umfassen,
wobei die dynamische Viskosität der Zusammensetzung < 100 mPa s, vorzugsweise < 10 mPa s beträgt, jeweils gemessen mit einem Brookfield-Rotationsviskosimeter, Spindel LV1 bei 100 UPM und einer Temperatur von 20 °C.

### Beispiele:

Die nachfolgend angegebenen Beispiele sollen die vorliegende Erfindung weiter erklären und beschreiben, ohne ihren Umfang zu beschränken.

Es wurden wässrige Wasch-oder Reinigungsmittel-Zusammensetzungen mit den in Tabelle 1 angegebenen, repräsentativen Rezepturen hergestellt. Die angegebenen trübenden Mittel (Styrol-Acrylat-Copolymer: nicht erfindungsgemäß, d.h. Vergleich; Montanwachs bzw. Carnaubawachs: jeweils erfindungsgemäß) wurden jeweils in partikulärer Form eingesetzt, wobei der D50-Wert der volumenbezogenen Teilchengrößenverteilung zu Beginn der Lagertests für alle trübenden Mittel jeweils etwa 200 nm betrug. Die Rezepturen 1.1 und 1.3 (jeweils mit Natriumcarbonat) stellen erfindungsgemäße wässrige Wasch- oder Reinigungsmittel-Zusammensetzungen dar. Die Rezepturen 2.1 und 2.3 stellen wässrige Wasch- oder Reinigungsmittel-Zusammensetzungen (jeweils ohne Natriumcarbonat) dar. Die Rezepturen 1.2 und 2.2 stellen nicht-erfindungsgemäße Vergleichs-Zusammensetzungen dar.

Die in Tabelle 1 angegebenen wässrigen Wasch- und Reinigungsmittel-Zusammensetzungen wurden dann für sechs Monate einem Lagertest bei 23 °C oder 40 °C unterworfen (siehe Tabelle 2). Die Auswirkungen dieses Lagertests auf die Teilchengrößen bzw. die Teilchengrößenverteilungen der jeweils eingesetzten trübenden Mittel sind in Tabelle 2 angegeben, zusammen mit Beobachtungen zu gegebenenfalls auftretenden Sedimentationserscheinungen in den Zusammensetzungen nach Beendigung des Lagertests. Gezeigt werden in Tabelle 2 jeweils aus mehreren Messungen gemittelte Messwerte.

Wie aus den Messwerten und Beobachtungen gemäß Tabelle 2 zu erkennen ist, waren die erfindungsgemäßen Zusammensetzungen mit erhöhtem Elektrolytgehalt (mit Natriumcarbonat, Rezepturen 1.1, 1.3) wie auch zum Vergleich herangezogene Zusammensetzungen ohne erhöhten Elektrolytgehalt (ohne Natriumcarbonat, Rezepturen 2.1, 2.3) nach sechs Monaten Lagerzeit sowohl bei Normalbedingungen (23 °C), als auch bei erhöhten Temperaturen (40 °C) sedimentationsstabil. Die nichterfindungsgemäßen Vergleichszusammensetzungen (Rezepturen 1.2, 2.2) zeigten dagegen bereits bei Lagerung unter Normalbedingungen (23 °C) und sowohl mit erhöhtem Elektrolytgehalt (mit Natriumcarbonat, Rezeptur 1.2) als auch bereits ohne erhöhten Elektrolytgehalt (Rezeptur 2.2) in Einzelfällen Sedimentationserscheinungen durch Ausfall des trübenden Mittels.

Weiterhin ist aus den Daten in Tabelle 2 ersichtlich, dass bereits in den Vergleichszusammensetzungen ohne erhöhten Elektrolytgehalt (Rezeptur 2.2) die Teilchengröße der trübenden Mittel während der Lagerung deutlich stärker anwuchs als bei den entsprechenden Zusammensetzungen der Rezeptur 2.1. Noch deutlicher trat dieser Effekt in den entsprechenden Zusammensetzungen mit erhöhten Elektrolytgehalten (Natriumcarbonat) hervor: die Unterschiede zwischen den maximalen Teilchengrößen dertrübenden Mittel zwischen den Vergleichszusammensetzungen und den erfindungsgemäßen Zusammensetzungen (jeweils nach Lagerung) waren hier noch größer (mit den jeweils geringeren maximalen Teilchengrößen in den erfindungsgemäßen Zusammensetzungen).

Die Angabe "(FD&C)" in Tabelle 1 besagt, dass der so bezeichnete Farbstoff unter die Kriterien für Zusatzstoffe in Lebensmitteln, Arzneimitteln oder Kosmetika des US-"Food, Drug & Cosmetic Act" fällt.

Die Angabe "./." in den Tabellen 1 und 2 besagt jeweils, dass in der entsprechenden Zelle kein Eintrag vorhanden ist.

**Tabelle 1: Zusammensetzungen (Rezepturen) wässriger Wasch- oder Reinigungsmittel für Lagertests**

| **Bestandteil** | **CAS-Nr. (CAS RN)** | **Funktion** | **Rezeptur 1.1** | **Rezeptur 1.2 (Vergleich)** | **Rezeptur 1.3** | **Rezeptur 2.1 (Vergleich)** | **Rezeptur 2.2 (Vergleich)** | **Rezeptur 2.3 (Vergleich)** |
|---|---|---|---|---|---|---|---|---|
| Sodium Lauryl Ether Sulfate | 68585-34-2 | Tensid (anionisch) | 1,00 | 1,00 | 1,00 | 1,00 | 1,00 | 1,00 |
| PEG-4 Rapeseedamide | 85536-23-8 | Tensid (nichtionisch) | 0,50 | 0,50 | 0,50 | 0,50 | 0,50 | 0,50 |
| Olivenölfettsäuren (OFS), C18:1, ca. 68%) | ./. | Anionisches Tensid (Seife mit TEA) | 0,50 | 0,50 | 0,50 | 0,50 | 0,50 | 0,50 |
| Triethanolamin (TEA) | 102-71-6 | Anionisches Tensid (Seife mit OFS, ggf. Restalkali) | 1,00 | 1,00 | 1,00 | 1,00 | 1,00 | 1,00 |
| Natriumcarbonat | ./. | Salz | 1,00 | 1,00 | 1,00 | ./. | ./. | ./. |
| Carnaubawachs, partikulär | ./. | Trübungsmittel | 0,05 | ./. | ./. | 0,05 | ./. | ./. |
| Styrol/Acrylat Copolymer, partikulär | ./. | Trübungsmittel | ./. | 0,05 | ./. | ./. | 0,05 | ./. |
| Montanwachs, partikulär | ./. | Trübungsmittel | ./. | ./. | 0,05 | ./. | ./. | 0,05 |
| Phenoxyethanol | 122-99-6 | Biozid | 1,00 | 1,00 | 1,00 | 1,00 | 1,00 | 1,00 |
| Glutaminsäure, N,N-Diessigsäure, 4 Na-Salz | 051981-21-6 | Komplexbildner | 0,10 | 0,10 | 0,10 | 0,10 | 0,10 | 0,10 |
| Riechstoffe, nativ & synthetisch | ./. | Duft | 0,10 | 0,10 | 0,10 | 0,10 | 0,10 | 0,10 |
| Farbstoffe (FD&C), wasserlöslich | ./. | Farbgebung | 0,0020 | 0,0020 | 0,0020 | 0,0020 | 0,0020 | 0,0020 |
| Wasser, entmineralisiert | ./. | Lösungsmittel | ad 100 | ad 100 | ad 100 | ad 100 | ad 100 | ad 100 |

**Tabelle 2: Ergebnisse eines Lagertests über sechs Monate mit wässrigen Wasch- oder Reinigungsmittel-Zusammensetzungen**

| **Rezeptur** | **Lagertemperatur** | **Mittlere Teilchengröße** | **D50-Wert** | **Standardabweichung** | **Minimale Teilchengröße** | **Maximale Teilchengröße** | **Beobachtung:** |
|---|---|---|---|---|---|---|---|
| Rezeptur 1.1 | 23 °C | 316 nm | 304 nm | 107 nm | 111 nm | 744 nm | Keine Sedimentation |
| Rezeptur 1.1 | 40 °C | 414 nm | 386 nm | 168 nm | 132 nm | 1.126 nm | Keine Sedimentation |
| Rezeptur 1.2 | 23 °C | 550 nm | 537 nm | 160 nm | 226 nm | 1.150 nm | In Einzelfällen Sedimentation |
| Rezeptur 2.1 | 23 °C | 291 nm | 280 nm | 99 nm | 100 nm | 669 nm | Keine Sedimentation |
| Rezeptur 2.1 | 40 °C | 284 nm | 272 nm | 95 nm | 108 nm | 669 nm | Keine Sedimentation |
| Rezeptur 2.2 | 23 °C | 447 nm | 438 nm | 119 nm | 197 nm | 877 nm | In Einzelfällen Sedimentation |

## Patentansprüche

1. Wässrige Wasch- oder Reinigungsmittel-Zusammensetzung, enthaltend eine die Zusammensetzung trübende Menge an Partikeln aus einem Wachs oder mehreren Wachsen, jeweils ausgewählt aus der Gruppe bestehend aus Montanwachs, Carnaubawachs und deren Mischungen, wobei 85 Vol.-% oder mehr der Partikel dieser Wachse eine durch Laserbeugung gemessene Teilchengröße von < 15 µm besitzen,
wobei die Zusammensetzung zusätzlich Natriumcarbonat umfasst.

2. Zusammensetzung nach Anspruch 1, wobei
- die die Zusammensetzung trübende Menge an Partikeln Carnaubawachs oder eine Mischung von Carnaubawachs mit Montanwachs umfasst.

3. Zusammensetzung nach einem der vorangehenden Ansprüche, wobei 90 Vol.-% oder mehr, bevorzugt 95 Vol.-% oder mehr, der Partikel aus einem Wachs oder mehreren Wachsen, jeweils ausgewählt aus der Gruppe bestehend aus Montanwachs, Carnaubawachs und deren Mischungen, eine Teilchengröße von < 15 µm besitzen, bevorzugt eine Teilchengröße von < 12 µm, besonders bevorzugt eine Teilchengröße von < 10 µm, ganz besonders bevorzugt eine Teilchengröße von < 7 µm, am meisten bevorzugt eine Teilchengröße von < 1,0 µm.

4. Zusammensetzung nach einem der vorangehenden Ansprüche, wobei 90 Vol.-% oder mehr, bevorzugt 95 Vol.-% oder mehr, der Partikel aus einem Wachs oder mehreren Wachsen, jeweils ausgewählt aus der Gruppe bestehend aus Montanwachs, Carnaubawachs und deren Mischungen, eine Teilchengröße im Bereich von 0,1 bis 15 µm besitzen, bevorzugt eine Teilchengröße im Bereich von 0,1 bis 12 µm, besonders bevorzugt eine Teilchengröße im Bereich von 0,1 bis 10 µm, ganz besonders bevorzugt eine Teilchengröße im Bereich von 0,1 bis 7 µm, am meisten bevorzugt eine Teilchengröße im Bereich von 0,1 bis 1,0 µm.

5. Zusammensetzung nach einem der vorangehenden Ansprüche, wobei die Gesamtmenge an Partikeln von einem Wachs oder mehreren Wachsen, jeweils ausgewählt aus der Gruppe bestehend aus Montanwachs, Carnaubawachs und deren Mischungen, in der Zusammensetzung im Bereich von 0,01 bis 1,0 Gew.-% liegt, vorzugsweise im Bereich von 0,01 bis 0,7 Gew.-%, besonders bevorzugt im Bereich von 0,01 bis 0,5 Gew.-%, am meisten bevorzugt im Bereich von 0,01 bis 0,1 Gew.-%, jeweils bezogen auf die Gesamtmasse der Zusammensetzung.

6. Zusammensetzung nach einem der vorangehenden Ansprüche, umfassend
- einen Anteil an einem Tensid oder mehreren Tensiden, ausgewählt jeweils aus der Gruppe bestehend aus anionischen Tensiden und nichtionischen Tensiden, wobei das oder zumindest eines der anionischen Tenside vorzugsweise ausgewählt ist aus der Gruppe bestehend aus Sodium Laureth Sulfate, Sodium Lauryl Sulfate und Tensiden, welche erhältlich sind durch Neutralisation von Fettsäuren mit Alkanolaminen, und wobei das oder zumindest eines der nichtionischen Tenside vorzugsweise ausgewählt ist aus der Gruppe bestehend aus Lauryl/Myristyl Glucoside und PEG-4 Rapeseedamide,
und/oder
- einen Anteil an Natriumcarbonat von mindestens 0,75 Gew.-%, bezogen auf die Gesamtmasse der Zusammensetzung, vorzugsweise umfassend einen Anteil an Natriumcarbonat im Bereich von 0,75 Gew.-% bis 2,0 Gew.-%,
und/oder
- einen Emulgator oder mehrere Emulgatoren, vorzugsweise ausgewählt aus der Gruppe bestehend aus anionischen Emulgatoren und nichtionischen Emulgatoren.

7. Zusammensetzung nach einem der vorangehenden Ansprüche, umfassend
- Wasser, vorzugsweise in einer Menge im Bereich von 90 bis 97 Gew.-%, besonders bevorzugt im Bereich von 92 bis 96 Gew.-%, jeweils bezogen auf die Gesamtmasse der Zusammensetzung;
- ein Tensid oder mehrere Tenside, ausgewählt aus der Gruppe bestehend aus anionischen Tensiden und nichtionischen Tensiden, wobei das oder zumindest eines der anionischen Tenside vorzugsweise ausgewählt ist aus der Gruppe bestehend aus Sodium Laureth Sulfate, Sodium Laurylsulfate und Tensiden, welche erhältlich sind durch Neutralisation von Fettsäuen mit Alkanolaminen und wobei das oder zumindest eines der nichtionischen Tenside vorzugsweise ausgewählt ist aus der Gruppe bestehend aus Lauryl/Myristyl Glucoside und PEG-4 Rapeseedamide, vorzugsweise in einer Menge im Bereich von 1,5 bis 6,0 Gew.-%, besonders bevorzugt im Bereich von 2,0 bis 4,0 Gew.-%, jeweils bezogen auf die Gesamtmasse der Zusammensetzung;
- Natriumcarbonat, vorzugsweise in einer Menge im Bereich von 0,75 bis 2,0 Gew.-%, besonders bevorzugt im Bereich von 0,8 bis 1,5 Gew.-%, jeweils bezogen auf die Gesamtmasse der Zusammensetzung;
- eine die Zusammensetzung trübende Menge an Partikeln von einem Wachs oder mehreren Wachsen, jeweils ausgewählt aus der Gruppe bestehend aus Montanwachs, Carnaubawachs und deren Mischungen, wobei 85 Vol.-% oder mehr der Partikel dieser Wachse eine durch Laserbeugung gemessene Teilchengröße von < 15 µm besitzen, vorzugsweise in einer Gesamtmenge im Bereich von 0,01 bis 1,0 Gew.-% , besonders bevorzugt im Bereich von 0,01 bis 0,5 Gew.-%, am meisten bevorzugt im Bereich von 0,01 bis 0,1 Gew.-%, jeweils bezogen auf die Gesamtmasse der Zusammensetzung;
und
- gegebenenfalls weitere Bestandteile, vorzugsweise in einer Gesamtmenge von bis zu 2,5 Gew.-%, besonders bevorzugt von bis zu 2,0 Gew.- %, jeweils bezogen auf die Gesamtmasse der Zusammensetzung.

8. Zusammensetzung nach einem der vorangehenden Ansprüche, deren dynamische Viskosität < 100 mPa s, vorzugsweise < 10 mPa s beträgt, jeweils gemessen mit einem Brookfield-Rotationsviskosimeter, Spindel LV1 bei 100 UPM und einer Temperatur von 20 °C.

9. Verwendung von einem Wachs oder mehreren Wachsen, jeweils ausgewählt aus der Gruppe bestehend aus Montanwachs, Carnaubawachs und deren Mischungen, als trübende Mittel in wässrigen Wasch- oder Reinigungsmittel-Zusammensetzungen,
wobei
- das eine Wachs oder die mehreren Wachse jeweils in partikulärer Form vorliegen, wobei 85 Vol.-% oder mehr der Partikel dieser Wachse eine durch Laserbeugung gemessene Teilchengröße von < 15 µm besitzen
und
- die wässrigen Wasch- oder Reinigungsmittel-Zusammensetzungen Natriumcarbonat umfassen.

10. Verwendung nach Anspruch 9, wobei
- die Gesamtmenge an Partikeln des einen Wachses oder der mehreren Wachse in den Zusammensetzungen im Bereich von 0,01 bis 1,0 Gew.- % liegt, vorzugsweise im Bereich von 0,01 bis 0,5 Gew.-%, besonders bevorzugt im Bereich von 0,01 bis 0,1 Gew.-%, jeweils bezogen auf die Gesamtmasse der Zusammensetzungen,
und/oder
- das eine Wachs oder die mehreren Wachse jeweils ausgewählt sind aus der Gruppe bestehend aus Carnaubawachs und Mischungen von Carnaubawachs mit Montanwachs.

11. Verwendung nach einem der Ansprüche 9 bis 10, wobei die Wasch- oder Reinigungsmittel-Zusammensetzungen:
- einen Anteil an einem oder mehreren Tensiden, ausgewählt aus der Gruppe bestehend aus anionischen Tensiden und nichtionischen Tensiden, umfassen, wobei das oder zumindest eines der anionischen Tenside vorzugsweise ausgewählt ist aus der Gruppe bestehend aus Sodium Laureth Sulfate, Sodium Laurylsulfate und Tensiden, welche erhältlich sind durch Neutralisation von Fettsäuen mit Alkanolaminen und wobei das oder zumindest eines der nichtionischen Tenside vorzugsweise ausgewählt ist aus der Gruppe bestehend aus Lauryl/Myristyl Glucoside und PEG-4 Rapeseedamide,
und/oder
- einen Anteil an Natriumcarbonat von mindestens 0,75 Gew.-%, vorzugsweise einen Anteil an Natriumcarbonat im Bereich von 0,75 Gew.-% bis 2,0 Gew.-% umfassen, jeweils bezogen auf die Gesamtmasse der Zusammensetzungen.

12. Verfahren zur Herstellung einer trüben wässrigen Wasch- oder Reinigungsmittel-Zusammensetzung, umfassend den folgenden Schritt:
- Vermischen einer trübenden Menge an Partikeln von einem Wachs oder mehreren Wachsen, jeweils ausgewählt aus der Gruppe bestehend aus Montanwachs, Carnaubawachs und deren Mischungen, wobei 85 Vol.-% oder mehr der Partikel dieser Wachse eine durch Laserbeugung gemessene Teilchengröße von < 15 µm besitzen, mit den weiteren Bestandteilen der Wasch- oder Reinigungsmittel-Zusammensetzung,
wobei die wässrige Wasch- oder Reinigungsmittel-Zusammensetzung Natriumcarbonat als einen weiteren Bestandteil umfasst.

13. Verfahren nach Anspruch 12, wobei
- die trübende Menge an Partikeln Carnaubawachs oder eine Mischung von Carnaubawachs mit Montanwachs umfasst.

14. Verfahren nach einem der Ansprüche 12 bis 13, wobei die Gesamtmenge an Partikeln des einen Wachses oder der mehreren Wachse in der Zusammensetzung im Bereich von 0,01 bis 1,0 Gew.-% liegt, vorzugsweise im Bereich von 0,01 bis 0,5 Gew.-%, besonders bevorzugt im Bereich von 0,01 bis 0,1 Gew.-%, jeweils bezogen auf die Gesamtmasse der Zusammensetzung.

15. Verfahren nach einem der Ansprüche 12 bis 14, wobei die Wasch- oder Reinigungsmittel-Zusammensetzung
- einen Anteil an einem oder mehreren Tensiden, ausgewählt aus der Gruppe bestehend aus anionischen Tensiden und nichtionischen Tensiden, umfasst, wobei das oder zumindest eines der anionischen Tenside vorzugsweise ausgewählt ist aus der Gruppe bestehend aus Sodium Laureth Sulfate, Sodium Laurylsulfate und Tensiden, welche erhältlich sind durch Neutralisation von Fettsäuen mit Alkanolaminen und wobei das oder zumindest eines der nichtionischen Tenside vorzugsweise ausgewählt ist aus der Gruppe bestehend aus Lauryl/Myristyl Glucoside und PEG-4 Rapeseedamide,
und/oder
- einen Anteil an Natriumcarbonat von mindestens 0,75 Gew.-%, vorzugsweise einen Anteil an Natriumcarbonat im Bereich von 0,75 Gew.-% bis 2,0 Gew.-% umfasst, jeweils bezogen auf die Gesamtmasse der Zusammensetzung.

## Claims

1. Aqueous washing or cleaning agent composition containing an amount of particles, opacifying the composition, of one or more waxes, each selected from the group consisting of montan wax, carnauba wax and mixtures thereof, wherein 85% by volume or more of the particles of said waxes have a particle size measured by laser diffraction of < 15 µm,
wherein the composition additionally comprises sodium carbonate.

2. Composition according to Claim 1, wherein
- the amount of particles opacifying the composition comprises carnauba wax or a mixture of carnauba wax with montan wax.

3. Composition according to either of the preceding claims, wherein
90% by volume or more, preferably 95% by volume or more, of the particles of one or more waxes, each selected from the group consisting of montan wax, carnauba wax and mixtures thereof, have a particle size of < 15 µm, preferably a particle size of < 12 µm, particularly preferably a particle size of < 10 µm, especially preferably a particle size of < 7 µm, most preferably a particle size of < 1.0 µm.

4. Composition according to any of the preceding claims, wherein
90% by volume or more, preferably 95% by volume or more, of the particles of one or more waxes, each selected from the group consisting of montan wax, carnauba wax and mixtures thereof, have a particle size in the range of 0.1 to 15 µm, preferably a particle size in the range of 0.1 to 12 µm, particularly preferably a particle size in the range of 0.1 to 10 µm, especially preferably a particle size in the range of 0.1 to 7 µm, most preferably a particle size in the range of 0.1 to 1.0 µm.

5. Composition according to any of the preceding claims, wherein the total amount of particles of one or more waxes, each selected from the group consisting of montan wax, carnauba wax and mixtures thereof, in the composition is in the range of 0.01 to 1.0% by weight, preferably in the range of 0.01 to 0.7% by weight, particularly preferably in the range of 0.01 to 0.5% by weight, most preferably in the range of 0.01 to 0.1% by weight, based in each case on the total mass of the composition.

6. Composition according to any of the preceding claims, comprising
- a proportion of one or more surfactants, each selected from the group consisting of anionic surfactants and non-ionic surfactants, wherein the or at least one of the anionic surfactants is preferably selected from the group consisting of sodium laureth sulfate, sodium lauryl sulfate and surfactants obtainable by neutralization of fatty acids with alkanolamines, and wherein the or at least one of the non-ionic surfactants is preferably selected from the group consisting of lauryl/myristyl glucosides and PEG-4 rapeseedamides,
and/or
- a proportion of sodium carbonate of at least 0.75% by weight, based on the total mass of the composition, preferably comprising a proportion of sodium carbonate in the range of 0.75% by weight to 2.0% by weight,
and/or
- one or more emulsifiers, preferably selected from the group consisting of anionic emulsifiers and non-ionic emulsifiers.

7. Composition according to any of the preceding claims, comprising
- water, preferably in an amount in the range of 90 to 97% by weight, particularly preferably in the range of 92 to 96% by weight, based in each case on the total mass of the composition;
- one or more surfactants selected from the group consisting of anionic surfactants and non-ionic surfactants, wherein the or at least one of the anionic surfactants is preferably selected from the group consisting of sodium laureth sulfate, sodium lauryl sulfate, and surfactants obtainable by neutralization of fatty acids with alkanolamines and wherein the or at least one of the non-ionic surfactants is preferably selected from the group consisting of lauryl/myristyl glucosides and PEG-4 rapeseedamides, preferably in an amount in the range of 1.5 to 6.0% by weight, particularly preferably in the range of 2.0 to 4.0% by weight, based in each case on the total mass of the composition;
- sodium carbonate, preferably in an amount in the range of 0.75 to 2.0% by weight, particularly preferably in the range of 0.8 to 1.5% by weight, based in each case on the total mass of the composition;
- an amount of particles, opacifying the composition, of one or more waxes each selected from the group consisting of montan wax, carnauba wax and mixtures thereof, wherein 85% by volume or more of the particles of said waxes have a particle size, measured by laser diffraction, of < 15 µm, preferably in a total amount in the range of 0.01 to 1.0% by weight, particularly preferably in the range of 0.01 to 0.5% by weight, most preferably in the range of 0.01 to 0.1% by weight, based in each case on the total mass of the composition;
and
- optionally further constituents, preferably in a total amount of up to 2.5% by weight, particularly preferably of up to 2.0% by weight, based in each case on the total mass of the composition.

8. Composition according to any of the preceding claims, the dynamic viscosity of which is < 100 mPa s, preferably < 10 mPa s, measured in each case using a Brookfield rotational viscometer, spindle LV1 at 100 rpm and a temperature of 20°C.

9. Use of one or more waxes each selected from the group consisting of montan wax, carnauba wax and mixtures thereof as opacifying agents in aqueous washing or cleaning agent compositions,
wherein
- the one or more waxes are each in particulate form, wherein 85% by volume or more of the particles of said waxes have a particle size, measured by laser diffraction, of < 15 µm
and
- the aqueous washing or cleaning agent compositions comprise sodium carbonate.

10. Use according to Claim 9, wherein
- the total amount of particles of the one or more waxes in the compositions is in the range of 0.01 to 1.0% by weight, preferably in the range of 0.01 to 0.5% by weight, particularly preferably in the range of 0.01 to 0.1% by weight, based in each case on the total mass of the compositions,
and/or
- the one or more waxes are each selected from the group consisting of carnauba wax and mixtures of carnauba wax and montan wax.

11. Use according to either of Claims 9 to 10, wherein the washing or cleaning agent compositions:
- contain a proportion of one or more surfactants selected from the group consisting of anionic surfactants and non-ionic surfactants, wherein the or at least one of the anionic surfactants is preferably selected from the group consisting of sodium laureth sulfate, sodium lauryl sulfate and surfactants obtainable by neutralization of fatty acids with alkanolamines, and wherein the or at least one of the non-ionic surfactants is preferably selected from the group consisting of lauryl/myristyl glucosides and PEG-4 rapeseedamides,
and/or
- contain a proportion of sodium carbonate of at least 0.75% by weight, preferably a proportion of sodium carbonate in the range of 0.75% by weight to 2.0% by weight, based in each case on the total mass of the compositions.

12. Method for producing an opacified aqueous washing or cleaning agent composition, comprising the following step:
- mixing an opacifying amount of particles of one or more waxes, each selected from the group consisting of montan wax, carnauba wax and mixtures thereof, wherein 85% by volume or more of the particles of said waxes have a particle size, measured by laser diffraction, of < 15 µm, with the further constituents of the washing or cleaning agent composition,
wherein the aqueous washing or cleaning agent composition comprises sodium carbonate as a further constituent.

13. Method according to Claim 12, wherein
- the opacifying amount of particles comprises carnauba wax or a mixture of carnauba wax and montan wax.

14. Method according to either of Claims 12 to 13, wherein the total amount of particles of the one or more waxes in the composition is in the range of 0.01 to 1.0% by weight, preferably in the range of 0.01 to 0.5% by weight, particularly preferably in the range of 0.01 to 0.1% by weight, based in each case on the total mass of the composition.

15. Method according to any of Claims 12 to 14, wherein the washing or cleaning agent composition
- contains a proportion of one or more surfactants selected from the group consisting of anionic surfactants and non-ionic surfactants, wherein the or at least one of the anionic surfactants is preferably selected from the group consisting of sodium laureth sulfate, sodium lauryl sulfate and surfactants obtainable by neutralization of fatty acids with alkanolamines, and wherein the or at least one of the non-ionic surfactants is preferably selected from the group consisting of lauryl/myristyl glucosides and PEG-4 rapeseedamides,
and/or
- contains a proportion of sodium carbonate of at least 0.75% by weight, preferably a proportion of sodium carbonate in the range of 0.75% by weight to 2.0% by weight, based in each case on the total mass of the composition.

## Revendications

1. Composition aqueuse de produit de lavage ou de produit de nettoyage, contenant une quantité de particules, opacifiant la composition, d'une cire ou de plusieurs cires, respectivement choisies parmi le groupe constitué de cire de lignite, cire de carnauba et de leurs mélanges, dans laquelle 85 % en vol. ou plus des particules desdites cires possèdent une granulométrie mesurée par diffraction laser < 15 µm,
dans laquelle la composition comprend en supplément du carbonate de sodium.

2. Composition selon la revendication 1, dans laquelle
- la quantité de particules opacifiant la composition comprend de la cire de carnauba ou un mélange de cire de carnauba et de cire de lignite.

3. Composition selon l'une quelconque des revendications précédentes, dans laquelle
90 % en vol. ou plus, de manière préférée 95 % en vol. ou plus, des particules d'une cire ou de plusieurs cires, choisies respectivement parmi le groupe constitué de cire de lignite, de cire de carnauba et de leurs mélanges, possèdent une granulométrie < 15 µm, de manière préférée une granulométrie < 12 µm, de manière particulièrement préférée une granulométrie < 10 µm, de manière très particulièrement préférée une granulométrie < 7 µm, idéalement une granulométrie < 1,0 µm.

4. Composition selon l'une quelconque des revendications précédentes, dans laquelle
90 % en vol. ou plus, de manière préférée 95 % en vol. ou plus, des particules d'une cire ou de plusieurs cires, choisies respectivement parmi le groupe constitué de cire de lignite, de cire de carnauba et de leurs mélanges, possèdent une granulométrie dans la plage de 0,1 à 15 µm, de manière préférée une granulométrie dans la plage de 0,1 à 12 µm, de manière particulièrement préférée une granulométrie dans la plage de 0,1 à 10 µm, de manière très particulièrement préférée une granulométrie dans la plage de 0,1 à 7 µm, idéalement une granulométrie dans la plage de 0,1 à 1,0 µm.

5. Composition selon l'une quelconque des revendications précédentes, dans laquelle la quantité totale de particules d'une cire ou de plusieurs cires, choisies respectivement parmi le groupe constitué de cire de lignite, de cire de carnauba et de leurs mélanges, se situe dans la plage de 0,01 à 1,0 % en poids, de préférence dans la plage de 0,01 à 0,7 % en poids, de manière particulièrement préférée dans la plage de 0,01 à 0,5 % en poids, idéalement dans la plage de 0,01 à 0,1 % en poids, respectivement par rapport au poids total de la composition.

6. Composition selon l'une quelconque des revendications précédentes, comprenant
- une fraction d'un agent tensioactif ou de plusieurs agents tensioactifs, choisis respectivement parmi le groupe constitué d'agents tensioactifs anioniques et d'agents tensioactifs non ioniques, dans laquelle l'agent tensioactif anionique ou au moins un des agents tensioactifs anioniques est choisi de préférence parmi le groupe constitué de laurethsulfate de sodium, de laurylsulfate de sodium et d'agents tensioactifs, lesquels peuvent être obtenus par neutralisation d'acides gras avec des alcanolamines, et dans laquelle l'agent tensioactif non ionique ou au moins un des agents tensioactifs non ioniques est choisi de préférence parmi le groupe constitué de lauryl/myristyl glucoside et de PEG-4 rapeseedamide,
et/ou
- une fraction de carbonate de sodium d'au moins 0,75 % en poids par rapport au poids total de la composition, comprenant de préférence une fraction de carbonate de sodium dans la plage de 0,75 % en poids à 2,0 % en poids,
et/ou
- un émulsifiant ou plusieurs émulsifiants, de préférence choisis parmi le groupe constitué d'émulsifiants anioniques et d'émulsifiants non ioniques.

7. Composition selon l'une quelconque des revendications précédentes, comprenant
- de l'eau, de préférence en une quantité dans la plage de 90 à 97 % en poids, de manière particulièrement préférée dans la plage de 92 à 96 % en poids, par rapport respectivement au poids total de la composition ;
- un agent tensioactif ou plusieurs agents tensioactifs, choisis parmi le groupe constitué d'agents tensioactifs anioniques et d'agents tensioactifs non ioniques, dans laquelle l'agent tensioactif anionique ou au moins un des agents tensioactifs anioniques est choisi de préférence parmi le groupe constitué de laurethsulfate de sodium, de laurylsulfate de sodium et d'agents tensioactifs, lesquels peuvent être obtenus par neutralisation d'acides gras avec des alcanolamines et dans laquelle l'agent tensioactif non ionique ou au moins un des agents tensioactifs non ioniques est choisi de préférence parmi le groupe constitué de lauryl/myristyl glucoside et de PEG-4 rapeseedamide, de préférence en une quantité dans la plage de 1,5 à 6,0 % en poids, de manière particulièrement préférée dans la plage de 2,0 à 4,0 % en poids, respectivement par rapport au poids total de la composition ;
- du carbonate de sodium, de préférence en une quantité dans la plage de 0,75 à 2,0 % en poids, de manière particulièrement préférée dans la plage de 0,8 à 1,5 % en poids, respectivement par rapport au poids total de la composition ;
- une quantité de particules, opacifiant la composition, d'une cire ou de plusieurs cires, choisies respectivement parmi le groupe constitué de cire de lignite, de cire de carnauba et de leurs mélanges, dans laquelle 85 % en vol. ou plus des particules desdites cires possèdent une granulométrie mesurée par diffraction laser < 15 µm, de préférence en une quantité totale dans la plage de 0,01 à 1,0 % en poids, de manière particulièrement préférée dans la plage de 0,01 à 0,5 % en poids, idéalement dans la plage de 0,01 à 0,1 % en poids, respectivement par rapport au poids total de la composition ;
et
- éventuellement d'autres constituants, de préférence en une quantité totale jusqu'à 2,5 % en poids, de manière particulièrement préférée jusqu'à 2,0 % en poids respectivement par rapport au poids total de la composition.

8. Composition selon l'une quelconque des revendications précédentes, dont la viscosité dynamique est < 100 mPa s, de préférence < 10 mPa s, respectivement mesurée avec un viscosimètre rotatif Brookfield, Spindel LV1 à 100 t/min et à une température de 20 °C.

9. Utilisation d'une cire ou de plusieurs cires, choisies respectivement parmi le groupe constitué de cire de lignite, cire de carnauba et de leurs mélanges, en tant que produit opacifiant dans des compositions aqueuses de produit de lavage ou de produit de nettoyage,
dans laquelle
- une cire ou les plusieurs cires sont présentes respectivement sous une forme particulaire, dans laquelle 85 % en vol. ou plus des particules de ces cires possède une granulométrie < 15 µm mesurée par diffraction laser
et
- les compositions aqueuses de produit de lavage ou de produit de nettoyage comprennent du carbonate de sodium.

10. Utilisation selon la revendication 9, dans laquelle
- la quantité totale de particules d'une cire ou des plusieurs cires dans les compositions se situe dans la plage de 0,01 à 1,0 % en poids, de préférence dans la plage de 0,01 à 0,5 % en poids, de manière particulièrement préférée dans la plage de 0,01 à 0,1 % en poids, respectivement par rapport au poids total des compositions,
et/ou
- la cire ou les plusieurs cires sont choisies respectivement parmi le groupe constitué de cire de carnauba et de mélanges de la cire de carnauba et de cire de lignite.

11. Utilisation selon l'une quelconque des revendications 9 à 10, dans laquelle les compositions de produit de lavage ou de produit de nettoyage :
- comprennent une fraction en un ou en plusieurs agents tensioactifs, choisis parmi le groupe constitué d'agents tensioactifs anioniques et d'agents tensioactifs non ioniques, dans laquelle l'agent tensioactif anionique ou au moins un des agents tensioactifs anioniques est choisi de préférence parmi le groupe constitué de laurethsulfate de sodium, de laurylsulfate de sodium et d'agents tensioactifs, lesquels peuvent être obtenus par neutralisation d'acides gras avec des alcanolamines et dans laquelle l'agent tensioactif non ionique ou au moins un des agents tensioactifs non ioniques est choisi de préférence parmi le groupe constitué de lauryl/myristyl glucoside et de PEG-4 rapeseedamide,
et/ou
- comprennent une fraction de carbonate de sodium d'au moins 0,75 % en poids, de préférence une fraction de carbonate de sodium dans la plage de 0,75 % en poids à 2,0 % en poids, respectivement par rapport au poids total des compositions.

12. Procédé de fabrication d'une composition aqueuse opacifiante de produit de lavage ou de produit de nettoyage, comprenant l'étape suivante :
- de mélange d'une quantité de particules opacifiantes d'une cire ou de plusieurs cires, choisies respectivement parmi le groupe constitué de cire de lignite, de cire de carnauba et de leurs mélanges, dans lequel 85 % en vol. ou plus des particules desdites cires possèdent une granulométrie mesurée par diffraction laser < 15 µm, aux autres constituants de la composition de produit de lavage ou de produit de nettoyage,
dans lequel la composition aqueuse de produit de lavage ou de produit de nettoyage comprend du carbonate de sodium en tant qu'un autre constituant.

13. Procédé selon la revendication 12, dans lequel
- la quantité de particules opacifiantes comprend de la cire de carnauba ou un mélange de cire de carnauba et de cire de lignite.

14. Procédé selon l'une quelconque des revendications 12 à 13, dans lequel la quantité totale de particules d'une cire ou des plusieurs cires dans la composition se situe dans la plage de 0,01 à 1,0 % en poids, de préférence dans la plage de 0,01 à 0,5 % en poids, de manière particulièrement préférée dans la plage de 0,01 à 0,1 % en poids, respectivement par rapport au poids total de la composition.

15. Procédé selon l'une quelconque des revendications 12 à 14, dans lequel la composition de produit de lavage ou de produit de nettoyage
- comprend une fraction en un agent tensioactif ou en plusieurs agents tensioactifs, choisis parmi le groupe constitué d'agents tensioactifs anioniques et d'agents tensioactifs non ioniques, dans lequel l'agent tensioactif anionique ou au moins un des agents tensioactifs anioniques est de préférence choisi parmi le groupe constitué de laurethsulfate de sodium, de laurylsulfate de sodium et d'agents tensioactifs, lesquels peuvent être obtenus par neutralisation d'acides gras avec des alcanolamines, et dans lequel l'agent tensioactif non ionique ou au moins un des agents tensioactifs non ioniques est choisi de préférence parmi le groupe constitué de lauryl/myristyl glucoside et de PEG-4 rapeseedamide,
et/ou
- comprend une fraction de carbonate de sodium d'au moins 0,75 % en poids, de préférence une fraction de carbonate de sodium dans la plage de 0,75 à 2,0 % en poids, respectivement par rapport au poids total de la composition.
